# EUROPÄISCHE PATENTSCHRIFT

(11) **EP 4 377 949 B1**
(45) Veröffentlichungstag und Bekanntmachung des Hinweises auf die Patenterteilung: **29.10.2025**
(21) Anmeldenummer: 22757577.6
(22) Anmeldetag: 28.07.2022
(51) Int. Cl.: G10D 1/08, G10D 3/153

(54) **VERSTIMMEINRICHTUNG FÜR EIN SAITENINSTRUMENT UND SAITENINSTRUMENT**
DETUNING DEVICE FOR A STRING INSTRUMENT, AND STRING INSTRUMENT
DISPOSITIF DE DÉSACCORD POUR INSTRUMENT À CORDES ET INSTRUMENT À CORDES

(30) Priorität: 29.07.2021 CH 0701152021
(43) Veröffentlichungstag der Anmeldung: 05.06.2024
(73) Patentinhaber: Waldvogel, Urs, 7012 Felsberg (CH)
(72) Erfinder: Waldvogel, Urs, 7012 Felsberg (CH)
(74) Vertreter: Bohest AG Branch Ostschweiz
(86) Internationale Anmeldenummer: PCT/EP2022/071200
(87) Internationale Veröffentlichungsnummer: WO 2023/006881

(56) Entgegenhaltungen:
- WO-A1-2012/037959
- DE-A1- 10 230 524
- DE-U1- 8 805 267
- FR-A1- 2 558 442
- RU-C1- 2 726 568
- US-A- 2 700 485
- US-A1- 2008 229 900
- US-A1- 2020 043 448

## Beschreibung

Die vorliegende Erfindung betrifft eine Verstimmeinrichtung für ein Saiteninstrument sowie ein Saiteninstrument umfassend eine Verstimmeinrichtung gemäss den Oberbegriffen der jeweiligen Patentansprüche.

Aus dem Stand der Technik sind unterschiedliche Verstimmeinrichtungen bekannt. Diese kommen insbesondere bei E-Gitarren zum Einsatz. Umgangssprachlich werden diese Tremolo genannt, wobei jedoch dieser Ausdruck fälschlicherweise benutzt wird und ein so bezeichnetes Tremolo, also eine Verstimmeinrichtung, eigentlich ein sogenanntes Vibrato ist. Diese Vorrichtungen erlauben es, während des Spiels auf dem Saiteninstrument die Spannung der Saiten zu verändern, sodass eine Veränderung der Tonhöhe der jeweiligen Saiten erzeugt wird. In seiner ursprünglichen Form ist ein Vibrato schwebend aufgehängt, wobei einerseits die Spannung der Saiten auf das Vibrato wirkt und andererseits eine oder mehrere Federn, die der Saitenspannung entgegenwirken. Das System ist typischerweise derart eingestellt, dass das Vibrato schwebend ist und sämtliche Saiten eine spezifische Grundstimmung aufweisen. Diese Vibratos sind typischerweise auf einer Messerkante gelagert, die gleichzeitig den Drehpunkt bildet. Das Vibrato kann um diese Messerkante geschwenkt werden, sodass die Saitenspannung erhöht wird. Eine entgegengesetzte Bewegung, sodass die Saitenspannung verringert wird, ist ebenfalls möglich.

Die Offenbarungsschrift DE 88 05 267 offenbart eine Verstimmeinrichtung für ein Saiteninstrument, umfassend ein Begrenzungselement und eine Saiteneinspannvorrichtung, wobei das Begrenzungselement und die Saiteneinspannvorrichtung unabhängig voneinander schwenkbar gelagert sind.

Diese Art von Vibrato weist mehrere Nachteile auf. Um das Saiteninstrument zu stimmen sind typischerweise mehrere Iterationen notwendig. Das Verändern der Spannung einer einzelnen Saite beeinflusst das ganze Vibrato und damit ebenfalls die Stimmung der weiteren Saiten. Reisst während des Spiels eine Saite, so ist das Saiteninstrument im Wesentlichen unspielbar, da sämtliche Saiten ihre ursprüngliche Stimmung verlieren, da das System aus dem Gleichgewicht gerät.

Es ist Aufgabe der Erfindung, zumindest einen der Nachteile des Standes der Technik zu beheben. Insbesondere soll eine Verstimmeinrichtung für ein Saiteninstrument bereitgestellt werden, welche es ermöglicht, das Saiteninstrument ohne grossen Aufwand zu stimmen und vorzugsweise das iterative Stimmen der Saiten verhindert oder zumindest verringert. Vorzugsweise soll die Verstimmeinrichtung in Bezug auf Ausfälle einzelner Saiten unempfindlich sein.

Diese Aufgabe wird durch die in den unabhängigen Patentansprüchen definierten Vorrichtungen gelöst. Weitere vorteilhafte Ausführungen ergeben sich aus den abhängigen Patentansprüchen.

Eine erfindungsgemässe Verstimmeinrichtung für ein Saiteninstrument umfasst ein Begrenzungselement und eine Saiteneinspannvorrichtung. Das Begrenzungselement und die Saiteneinspannvorrichtung sind unabhängig voneinander schwenkbar gelagert, insbesondere auf einer gemeinsamen Drehachse schwenkbar gelagert.

Dies erlaubt das unabhängige Bewegen einerseits des Begrenzungselementes und andererseits der Saiteneinspannvorrichtung.

Die Lagerung auf einer gemeinsamen Drehachse ermöglicht jedoch auch das gemeinsame Bewegen der Saiteneinspannvorrichtung und des Begrenzungselementes, wobei während dieser Bewegung eine relative Verschiebung der beiden Elemente zueinander verhindert werden kann.

Die Saiteneinspannvorrichtung ist in einem Anschlagpunkt in Wirkverbindung mit dem Begrenzungselement. Mit anderen Worten kann die Saiteneinspannvorrichtung in einer ersten Schwenkrichtung vom Begrenzungselement abgehoben werden, eine unabhängige Schwenkung oder Drehung in die entgegengesetzte Richtung ist durch das Begrenzungselement verhindert. In dieser Richtung ist lediglich ein gemeinsames Schwenken der Saiteneinspannvorrichtung mit dem Begrenzungselement möglich.

Dies ermöglicht das Bereitstellen einer fixen Position der Saiteneinspannvorrichtung. Durch das Bereitstellen einer fixen Position ist das Stimmen der einzelnen Saiten einfach, da die Veränderung der Spannung einer einzelnen Saite ohne Einfluss auf die weiteren Saiten ist.

Es versteht sich, dass die Saiten an der Saiteneinspannvorrichtung angeordnet sind und eine gewisse Vorspannung auf die Saiteneinspannvorrichtung ausüben. Das Begrenzungselement ist derart angeordnet, dass dieses eine Bewegung der Saiteneinspannvorrichtung in Richtung der Saiten verhindert, also entgegen der Vorspannung der Saiten wirkt.

In Bezug auf die Lage und Richtung wird von einer Standardanordnung ausgegangen. In dieser sind sämtliche Saiten vorgespannt und auf der gleichen Seite der Drehachse angeordnet. In dieser Konfiguration wird beim Drücken der Verstimmeinrichtung die Vorspannung verringert und beim Ziehen oder Heben die Vorspannung vergrössert. Das Ziehen geht einher mit einer Vergrösserung eines Winkels in Bezug zu einer Ebene, in welcher die Saiten angeordnet sind, und das Drücken mit einer Verringerung des Winkels.

Um die Saiteneinspannvorrichtung von der Begrenzungsvorrichtung abzuheben, muss diese entgegen der Vorspannung der Saiten bewegt werden. Die Vorspannkraft der Saiten muss also überwunden werden um die Saiteneinspannvorrichtung vom Begrenzungselement zu trennen. Durch die Trennung werden die Saiten in ihrer Länge verändert. Eine Verlängerung der Saiten resultiert in einer grösseren Spannung der Saiten, was zu einer Erhöhung des Tons führt. Eine Verkürzung der Saiten resultiert in einer Verringerung der Spannungen in den Saiten was zu einer Vertiefung des Tons führt.

Zur Begrenzung einer Schwenkbewegung des Begrenzungselementes kann die Verstimmeinrichtung einen Anschlag aufweisen.

Der Anschlag ist in Wirkverbindung mit dem Begrenzungselement und hält dieses in einer ersten Richtung der Schwenkbewegung in einer neutralen Lage und verhindert das Schwenken in diese Richtung. Eine Bewegung in die entgegengesetzte Richtung ist jedoch möglich. Mit anderen Worten kann das Begrenzungselement in einer ersten Schwenkrichtung vom Anschlag abgehoben werden und eine Bewegung in die entgegengesetzte Schwenkrichtung ist verhindert.

Das Begrenzungselement kann somit in einer Richtung in einer neutralen Lage gehalten werden.

Der Anschlag ist derart angeordnet, dass dieser eine Bewegung des Begrenzungselementes in Richtung entgegen der Saitenspannung verhindert, also eine Erhöhung der Vorspannung der Saiten verhindert.

Vorzugsweise ist das Begrenzungselement mit einem Vorspannelement, insbesondere einer Feder, in Kontakt mit dem Anschlag gehalten.

Das Vorspannelement stellt eine Kraft bereit, die grösser ist als eine entsprechende Vorspannkraft der Saiten. Das Begrenzungselement ist dadurch sicher auf dem Anschlag gehalten. Bei einer Verstärkung der Kraft in Richtung der Vorspannkraft der Saiten, also beispielsweise bei einem Drücken der Verstimmeinrichtung, kann jedoch die Kraft des Vorspannelements überschritten werden und ein Abheben des Begrenzungselementes vom Anschlag ist ermöglicht. Dadurch lässt sich die Vorspannung der Saiten verringern, was eine entsprechende Klangänderung zur Folge hat.

Das Vorspannelement kann mit einer Stellschraube an der Verstimmeinrichtung oder an dem Saiteninstrument befestigt sein. Über die Stellschraube lässt sich eine Vorspannung des Vorspannelementes einstellen.

Das Vorspannelement kann mit einem Befestigungsbolzen an dem Begrenzungselement befestigt sein. Dabei ist der Befestigungsbolzen vorzugsweise quer zur Drehachse verstellbar, sodass ein Aufhängepunkt des Vorspannelementes am Begrenzungselement in Bezug zur Drehachse verstellbar ist. Bei gleicher Federspannung können so, je nach Einstellung des Befestigungsbolzens, unterschiedliche Drehmomente auf das Begrenzungselement aufgebracht werden.

Am Begrenzungselement kann ein Spannelement zum Einstellen des Vorspannelementes oder zum Einstellen der Saitenspannung angeordnet sein. Dies ermöglicht das gleichzeitige Einstellen der Vorspannung aller Saiten oder alternativ das Einstellen des Vorspannelementes.

Dabei kann das Spannelement ein fixes Element aufweisen und ein bewegliches Element. Das bewegliche Element ist zum fixen Element mit einem verstellbaren Keil beabstandet. Vorliegend bedeutet fix, dass das fixe Element in unveränderlicher Lage an dem Begrenzungselement angeordnet ist, also dessen relative Position zum Begrenzungselement. Das bewegliche Element kann relativ zum fixen Element bewegt werden.

Zum Einstellen der Saitenspannung ist der Anschlag in Wirkverbindung mit dem beweglichen Element. Das Verstellen der Stellschraube bewirkt dabei eine Veränderung der Lage des Begrenzungselementes und damit eine Veränderung der Saitenspannung.

Zum Einstellen des Vorspannelementes ist der Anschlag in Wirkverbindung mit dem fixen Element.

In beiden Fällen ist das Vorspannelement am beweglichen Element befestigt.

Durch den verstellbaren Keil ist eine spezifische Lage zwischen dem beweglichen Element und dem fixen Element einstellbar, was es ermöglicht, unterschiedliche Vorspannungen auf das Begrenzungselement aufzubringen.

Die Saiteneinspannvorrichtung kann zumindest eine Einspanneinrichtung zum Befestigen einer Saite aufweisen, insbesondere in einem zur Drehachse variablen Abstand.

Das Befestigen der Saite in einem zur Drehachse variablen Abstand ermöglicht es, einer bestimmten Schwenkposition der Saiteneinspannvorrichtung eine spezifische Veränderung der Vorspannung der Saite zuzuweisen.

Eine spezifische Schwenkung der Saiteneinspannvorrichtung, beispielsweise um 5°, resultiert nahe des Drehpunktes in einer geringen Verkürzung oder Verlängerung der Saite und weiter zum Drehpunkt beabstandet in einer grösseren Verkürzung oder Verlängerung der Saite.

Ein Saiteninstrument weist typischerweise mehrere Saiten auf. Ein typisches Beispiel eines Saiteninstruments ist eine Gitarre. Gitarren weisen typischerweise sechs Saiten auf, die unterschiedliche Elastizitäten aufweisen. Mit anderen Worten sind für eine Streckung oder Dehnung der Saiten um den gleichen Betrag unterschiedliche Kräfte notwendig. Eine Streckung der am höchsten klingenden Saite um einen gewissen Betrag X resultiert in einer bestimmten Änderung des Klangs, beispielsweise ändert sich die Höhe des Tons um einen Halbton. Die gleiche Streckung der am tiefsten klingenden Saite um den gleichen Betrag X resultiert jedoch bei dieser Saite nicht in einer Änderung der Tonhöhe in der Höhe eines Halbtons sondern in einer dazu unterschiedlichen Änderung, beispielsweise um 3 bis 4 Halbtöne.

Um die Tonhöhe der am tiefsten klingenden Saite ebenfalls um einen Halbton zu ändern muss diese Saite also um einen anderen Betrag gestreckt werden.

Das Vorsehen von Einspanneinrichtungen, die in einem unterschiedlichen Abstand zur Drehachse angeordnet werden können, erlaubt es, für eine bestimmte Drehbewegung der Saiteneinspannvorrichtung der Verstimmeinrichtung jeder Saite eine individuelle Streckung zuzuordnen. So ist es also möglich, mit der Verstimmeinrichtung sämtliche Tonhöhen der Saiten eines Saiteninstruments mit einer einzelnen Bewegung um beispielsweise je einen Halbton zu verstellen.

Dies ermöglicht es, einen gespielten Akkord beim Betätigen der Verstimmeinrichtung um eine bestimmte Strecke zu erhalten. Es lässt sich also eine Stimmung in der Ursprungslage in einen anderen Akkord in einer dazu unterschiedlichen Lage der Verstimmeinrichtung, die einer spezifischen Position der Verstimmeinrichtung entspricht, überführen. Ebenfalls kann mit einer derartigen Ausbildung beispielsweise eine einzelne Saite in den Drehpunkt verschoben werden, sodass diese beim Betätigen der Verstimmeinrichtung nicht beeinflusst wird. So kann beispielsweise eine Saite, die häufig durch übermässiges Überstrecken bricht, vom Verstimmen ausgeschlossen werden.

Auch können die Saiten an der Verstimmeinrichtung derart eingestellt werden, dass beispielsweise die Tonhöhe einer ersten Saite um einen Halbton verändert wird und gleichzeitig die Tonhöhe einer zweiten Saite um einen ganzen Ton.

Mit anderen Worten kann hier eine Vielzahl an Kombinationen und unterschiedlichen Stimmungen erzeugt werden.

Es versteht sich von selbst, dass die Einspanneinrichtungen derart ausgebildet sein kann, dass der Abstand der Saite zur Drehachse auch negativ sein kann. Mit anderen Worten die Saite kann beidseits der Drehachse angeordnet werden.

Sind beispielsweise sämtliche Einspanneinrichtungen auf einer ersten Seite der Drehachse angeordnet resultiert dies bei einer Bewegung der Saiteneinspannvorrichtung in einer ersten Richtung in einer Streckung der einzelnen Saiten und damit generell in einer Erhöhung der jeweiligen Töne. Ist nun eine Einspannvorrichtung auf der anderen Seite der Drehachse angeordnet, so wird die entsprechende Saite nicht gestreckt, sondern verkürzt. Diese Saite kann somit eine Veränderung ihrer Tonhöhe aufweisen, die beispielsweise ebenfalls einen Halbton beträgt, jedoch der Ton dieser Saite einen Halbton tiefer ist.

Dies eröffnet eine Vielzahl an weiteren Einstellmöglichkeiten und Stimmungen.

Bei einer derartigen Anordnung wirkt jedoch die Vorspannung dieser spezifischen Saite entgegen der Vorspannung der anderen Saiten.

Die Verstimmeinrichtung kann eine Vorspanneinrichtung aufweisen, wobei diese an der Saiteneinspannvorrichtung mit einem, insbesondere verstellbaren, Befestigungsbolzen oder mit einer verstellbaren Konsole, insbesondere einer Rastscheibe, befestigt ist.

Dadurch kann ein Element geschaffen werden, das der Vorspannkraft dieser spezifischen Saite entgegenwirkt, sodass sich die Verstimmeinrichtung nach wie vor im stabilen Gleichgewicht befindet, also die entsprechenden Teile, wie das Begrenzungselement und die Saiteneinspannvorrichtung mit den entsprechenden Gegenstücken, nämlich dem Anschlag und dem Anschlagpunkt, zuverlässig in Kontakt gehalten sind.

Diese Vorspanneinrichtung kann mehrere Federn aufweisen.

Dabei kann vorgesehen sein, dass diese Vorspanneinrichtung an einem Befestigungsbolzen an der Saiteneinspannvorrichtung befestigt ist. Dabei ist der Befestigungsbolzen vorzugsweise verstellbar, sodass ein Befestigungspunkt der Vorspanneinrichtung in Bezug zur Drehachse verstellbar ist. Bei gleicher Federspannung können so, je nach Einstellung des Befestigungsbolzens, unterschiedliche Drehmomente auf die Saiteneinspannvorrichtung aufgebracht werden. Der Befestigungspunkt ist insbesondere derart einstellbar, dass er beidseits der Drehachse anordnenbar ist. So kann eine Saitenvorspannung wahlweise verstärkt oder verringert werden. Bei der Anordnung des Befestigungspunktes auf der Drehachse kann die Wirkung der Vorspanneinrichtung auch überbrückt werden.

Dabei ist es vorstellbar, dass die Vorspanneinrichtung mehrere Federn aufweist, die auf unterschiedlichen Seiten der Drehachse angreifen. Dazu kann vorgesehen sein, den Befestigungsbolzen beidseits der Drehachse hervorstehen zu lassen, sodass bei beispielsweise zwei Federn jede dieser Federn an einem Ende des Befestigungsbolzens angreift. Durch die Verstellbarkeit des Befestigungsbolzens lassen sich die Befestigungspunkte der Federn gemeinsam in Bezug zur Drehachse einstellen.

Eine entsprechende Anordnung kann auch vorgesehen sein für das Vorspannelement, wenn es beispielsweise durch mehrere Federn bereitgestellt ist oder ein zusätzliches Vorspannelement aufweist.

Bei allen Ausführungen ist der Befestigungsbolzen vorzugsweise derart angeordnet, dass die jeweiligen Befestigungspunkte in Bezug zu der Drehachse einander gegenüber liegen.

Anstelle eines Befestigungsbolzens kann auch vorgesehen werden, die Federn auf einer in Bezug zur Saiteneinspannvorrichtung verstellbaren Konsole zu befestigen. Dabei kann diese Konsole gegenüber der Saiteneinspannvorrichtung verriegelt werden, sodass diese mit der Konsole gemeinsam bewegbar ist. Die Angriffspunkte der Federn befinden sich am Umfang der Konsole. Je nach Position der Konsole in Bezug zur Saiteneinspannvorrichtung sind die auf die Saiteneinspannvorrichtung wirkenden Kräfte unterschiedlich. Zur Erhöhung des Effekts kann die Konsole auch exzentrisch zur Drehachse angeordnet sein.

Die Konsole kann dabei als eine zweiteilige Rastscheibe ausgebildet sein. Dabei ist eine Hälfte der Rastscheibe in starrer Verbindung mit der Saiteneinspannvorrichtung und die zweite Hälfte der Rastscheibe kann entsprechende Befestigungselemente als Angriffspunkte der Federn aufweisen. Die beiden Teile der Rastscheibe können über eine vorgespannte Feder aufeinandergepresst werden, sodass sich diese erst ab einer gewissen Kraft zueinander verdrehen können. Der Teil der Rastscheibe mit den Angriffspunkten für die Federn kann entsprechend beispielsweise mit einem Hebelwerkzeug verstellt werden, sodass sich die Federkraft der Vorspanneinrichtung auf die Saiteneinspannvorrichtung verändert.

Eine entsprechende Konsole kann auch für das Vorspannelement und/oder für Zusatzfedern vorgesehen sein, die beispielsweise lediglich auf das Begrenzungselement wirken.

Das Vorspannelement kann also am Begrenzungselement mit einer verstellbaren Konsole befestigt sein, wobei die verstellbare Konsole insbesondere als eine Rastscheibe ausgebildet ist.

Zudem kann die Konsole auch mit lediglich einem Angriffspunkt verwendet werden.

Die Einspanneinrichtung kann beispielsweise als eine Reihe von Öffnungen ausgebildet sein, die sich, insbesondere beidseitig, in unterschiedlichen Abständen zur Drehachse befinden.

Mit anderen Worten kann die Saiteneinspannvorrichtung in der Form einer Lochplatte ausgebildet sein, wobei entsprechend für jede der einzuspannenden Saiten eine individuelle Anordnung von Öffnungen vorgesehen ist, die je eine Einspanneinrichtung zum Befestigen der jeweiligen Saite bilden.

Dies erlaubt das Einspannen der Saiten in dafür vorgesehenen Positionen, die eine spezifische, vordefinierte Verlängerung oder Verkürzung der jeweiligen Saiten ermöglichen.

Alternativ kann die Saiteneinspannvorrichtung ein Langloch aufweisen. Dieses Langloch erstreckt sich insbesondere über die Drehachse hinaus und beidseitig dazu. Die Einspanneinrichtung weist einen sattelförmigen Sitz zur Aufnahme eines Saitenendes auf, der entlang des Langlochs verschiebbar angeordnet ist.

Dies ermöglicht ein kontinuierliches Einstellen und Verschieben des jeweiligen Aufhängepunktes einer Saite relativ zur Drehachse. Die Tonhöhe der jeweiligen Saite kann sehr fein justiert werden.

Der sattelförmige Sitz zur Aufnahme des Saitenendes kann derart ausgebildet sein, dass in diesen eine Steckachse einlegbar ist, die durch eine Öse am Ende der Saite durchgesteckt werden kann. Vorzugsweise sind die Steckachse und der sattelförmige Sitz als eine Schnappverbindung ausgebildet.

Dies ermöglicht das einfache und schnelle Einlegen und/oder Wechseln einer Saite.

Es kann vorgesehen sein, dass an der Einspanneinrichtung oder an der Saiteneinspannvorrichtung eine Stellschraube angeordnet ist mit der der sattelförmige Sitz entlang des Langlochs verschiebbar ist.

Durch eine Stellschraube kann die Einspanneinrichtung, also der sattelförmige Sitz, entsprechend genau justiert werden. Zudem ist dieser gegen ein versehentliches Verstellen gesichert.

Dabei kann vorgesehen sein, dass der sattelförmige Sitz in einer entsprechenden Nut der Saiteneinspannvorrichtung angeordnet ist und in dieser gleitend geführt werden kann.

Eine präzise Führung und Einstellung sind ermöglicht.

Zusätzlich kann vorgesehen sein, dass die Stellschraube in oder an einem Sockel gelagert ist, der in Bezug zur Drehachse, insbesondere in der Nut, verstellbar gelagert ist.

Diese ermöglicht eine schnelle Grobeinstellung der Einspannvorrichtung.

Zum Fixieren des Sockels können Klemmelemente, beispielsweise eine Schraube, vorgesehen sein.

Alternativ kann vorgesehen sein, dass die Stellschraube an der Saiteneinspannvorrichtung fix gelagert ist und der sattelförmige Sitz entlang der Längsachse mit dem Gewinde der Stellschraube verschiebbar ist.

Der sattelförmige Sitz kann dabei mehrere Positionen zur Aufnahme einer entsprechenden Steckachse aufweisen.

Zusätzlich oder alternativ kann vorgesehen sein, dass das Begrenzungselement zumindest eine Umlenkeinrichtung zum Umlenken einer Saite aufweist, insbesondere in einem zur Drehachse variablen Abstand.

Dies ermöglicht das platzsparende Unterbringen der Verstimmeinrichtung, insbesondere in einem bestehenden Körper eines Saiteninstruments. Durch den variablen Abstand der Umlenkeinrichtung kann, analog wie bereits zur Einspanneinrichtung beschrieben, für eine bestimmte Drehbewegung der Saiteneinspannvorrichtung der Verstimmeinrichtung jeder Saite eine individuelle Streckung zugeordnet werden. So ist es also möglich, mit der Verstimmeinrichtung die Tonhöhen sämtlicher Saiten eines Saiteninstruments mit einer einzelnen Bewegung um beispielsweise je einen Halbton zu verstellen.

Für die weiteren Vorteile und technischen Zusammenhänge der Umlenkeinrichtung wird auf die entsprechende Beschreibung in Bezug zur Einspannvorrichtung verwiesen. Diese gelten analog.

Die Umlenkeinrichtung kann ein Langloch aufweisen, wobei sich dieses Langloch insbesondere über die Drehachse und beidseitig dazu erstreckt. Die Umlenkeinrichtung weist eine Umlenkrolle auf, die entlang des Langlochs verschiebbar angeordnet ist.

Dies ermöglicht ein kontinuierliches Einstellen und Verschieben des jeweiligen Umlenkpunktes einer Saite relativ zur Drehachse. Die Tonhöhe der jeweiligen Saite kann sehr fein justiert werden.

Die Umlenkrolle kann auf einer Achse angeordnet sein, welche wiederum an einem Schlitten angeordnet ist. Der Schlitten ist im Langloch verschieblich gelagert, sodass dessen Abstand in Bezug zur Drehachse einstellbar ist.

Diese Ausbildung erlaubt eine sichere und stabile sowie präzise Führung der Umlenkrolle und damit ein präzises Einstellen der Umlenkeinrichtung.

Es kann vorgesehen sein, dass die Umlenkrolle entlang des Langlochs mit einer Stellschraube verschiebbar ist. Die Stellschraube ist dabei in Wirkverbindung mit dem Schlitten, sodass dieser über die Stellschraube bewegt werden kann.

Alternativ kann auch vorgesehen sein, auf die Stellschraube zu verzichten und den Schlitten lediglich im Langloch mit einer durch das Langloch durchgreifenden Schraube zu klemmen. Diese Ausführung der Klemmung ist analog zu der Klemmung des Sockels der Einspanneinrichtung, wie vorliegend beschrieben.

Dabei kann es in diesem Fall vorgesehen sein, dass die Saiten an der Saiteneinspannvorrichtung ohne Verstellmöglichkeit angeordnet sind, da die Verstellung über die Umlenkeinrichtung vorgenommen werden kann.

Zur Befestigung kann ebenfalls ein sattelförmiger Sitz verwendet werden, wie er bereits zur Einspannvorrichtung beschrieben wurde.

Bei der Ausführung mit einer Umlenkeinrichtung kann es Einstellungen geben, bei denen die Saiten lediglich einen geringen Zug ausüben. Eine Vorspanneinrichtung der Verstimmeinrichtung kann vorgesehen sein, um die Rückkehr der Saiteneinspannvorrichtung in eine Ursprungslage, insbesondere eine Mittelstellung, zu unterstützen und/oder sicherzustellen.

Die Vorspanneinrichtung kann hierbei als eine Druckfeder oder Spiralfeder ausgebildet sein, die zwischen dem Begrenzungselement oder einem Körper des Saiteninstruments oder einem Befestigungsrahmen der Verstimmeinrichtung und der Saiteneinspannvorrichtung angeordnet ist.

Alternativ könnte die Vorspanneinrichtung als eine Schenkelfeder ausgebildet sein.

Zum Verschwenken des Begrenzungselementes und/oder der Saiteneinspannvorrichtung kann an der Verstimmeinrichtung ein Betätigungshebel angeordnet sein.

Mit einem Betätigungshebel kann die Verstimmeinrichtung wie gewünscht betätigt werden. Ein Betätigungshebel ermöglicht zudem eine Betätigung der Verstimmeinrichtung beispielsweise von ausserhalb eines Gehäuses. Über einen Betätigungshebel kann zudem ein relativ hohes Drehmoment aufgebracht werden bei relativ geringer Kraft, sofern der Betätigungshebel die entsprechenden Hebelverhältnisse aufweist.

Dabei kann vorgesehen sein, dass der Betätigungshebel über eine Zugstange mit der Saiteneinspannvorrichtung verbunden ist.

Durch das Vorsehen einer Zugstange kann der Betätigungshebel auch entfernt zu der Verstimmeinrichtung angeordnet werden. Dies ist insbesondere von Vorteil, wenn beispielsweise die Verstimmeinrichtung innerhalb des Saiteninstruments untergebracht werden muss, beispielsweise innerhalb eines Körpers eines Saiteninstruments. Je nach Aufbau des Saiteninstruments ist es notwendig, die Verstimmeinrichtung beispielsweise relativ weit entfernt von dem Ort anzubringen, an dem die Saiten durch manuelle Betätigung angeregt werden. Um die Wege der Betätigungshand zu verkürzen, ist dabei insbesondere vorgesehen, den Betätigungshebel relativ nahe zur natürlichen Position beispielsweise der Betätigungshand anzubringen. Insbesondere in diesen Anordnungen ist die Verbindung des Betätigungshebels über eine Zugstange vorteilhaft.

Vorzugsweise ist der Betätigungshebel in einem Halteelement angeordnet und insbesondere in seiner Höhe relativ zum Halteelement einstellbar.

Der Betätigungshebel kann somit relativ zum Halteelement in unterschiedlichen Lagen angeordnet werden. Dies erlaubt beispielsweise ein individuelles Einstellen des Betätigungshebels für den jeweiligen Spieler des Saiteninstruments.

Zusätzlich oder alternativ erlaubt eine derartige Einstellbarkeit den Betätigungshebel derart relativ zum Halteelement anzubringen, dass dieser mit zumindest einem seiner Bestandteile je nach Lage beispielsweise unterschiedlich weit aus dem Halteelement hervorsteht. Je nach Einstellung des Betätigungshebels ermöglicht dies ein Zusammenwirken mit einem entsprechenden Gegenstück wie beispielsweise einem Anschlag.

An der Verstimmeinrichtung kann zumindest ein Anschlag angeordnet sein, der in Wirkverbindung mit dem Betätigungshebel ist oder bringbar ist. Dieser Anschlag kann insbesondere in Abhängigkeit der eingestellten Höhe des Betätigungshebels eine Bewegung des Betätigungshebels begrenzen.

Dabei kann vorgesehen sein, dass der Betätigungshebel in einer ersten eingestellten Höhe nicht in Kontakt mit dem Anschlag ist oder nicht in Kontakt mit dem Anschlag bringbar ist, sodass die Verstimmeinrichtung in beide Richtungen betätigt werden kann.

In einer zweiten eingestellten Höhe kann vorgesehen sein, dass der Anschlag derart ausgebildet ist, dass die Bewegung des Betätigungshebels in einer ersten Richtung beschränkt wird, also beispielsweise beim Drücken. Dies ermöglicht es, beim Bewegen des Betätigungshebels bis zu diesem Anschlag jeweils immer genau die gleiche Verstimmung zu erreichen.

Ebenfalls in der zweiten oder in einer weiteren eingestellten Höhe kann vorgesehen sein, dass die Bewegung des Betätigungshebels in seiner zweiten Richtung beschränkt wird, also beispielsweise beim Ziehen. Entsprechend kann beim Bewegen des Betätigungshebels bis zu diesem Anschlag ebenfalls immer genau die gleiche Verstimmung erreicht werden.

Es kann vorgesehen sein, dass bei einer weiteren eingestellten Höhe die Betätigung des Betätigungshebels sowohl in seiner ersten als auch in seiner zweiten Richtung beschränkt wird.

Es kann vorgesehen sein, dass der jeweilige Anschlag durch eine Stellschraube verstellbar ist, was es ermöglicht die Tonhöhenänderung zu variieren.

In einer weiteren eingestellten Höhe kann vorgesehen sein, dass der Betätigungshebel vollständig fixiert ist und in keine der beiden möglichen Richtungen bewegt werden kann. Dabei kann vorgesehen sein, dass diese Fixierung identisch mit der neutralen Lage der Verstimmeinrichtung ist. Es ist jedoch auch vorstellbar, dass diese Fixierung identisch mit dem Anschlag bezüglich der zweiten eingestellten Höhe oder der weiteren eingestellten Höhe ist, sodass bei entsprechender Einstellung der Saiten, diese in einer unveränderlichen Stimmung des Saiteninstruments fixiert sind.

Dies ermöglicht beispielsweise das Transponieren der Grundstimmung des Instrumentes nach oben oder nach unten.

Dabei kann vorgesehen sein, dass zum Fixieren der jeweiligen Höhe des Betätigungshebels dieser umlaufende Nuten aufweist in die beispielsweise ein Kugeldruckstück eingreift.

Die Verstimmeinrichtung kann einen Steg zur Auflage der Saiten aufweisen. Dadurch kann eine Verstimmeinrichtung bereitgestellt werden, die sämtliche Elemente ab dem Auflagepunkt der Saite am Ende ihrer Schwinglänge in einer einzigen Vorrichtung gemeinsam bereitstellt. Dies ermöglicht das Bereitstellen eines Systems, das präzise aufeinander abgestimmte Komponenten aufweist.

Der Steg kann pro Saite eine Umlenkrolle aufweisen, die einen Auflagepunkt der jeweiligen Saite bereitstellt. Die Umlenkrolle ist entlang der Längserstreckung der Saite verstellbar. Zum Verstellen der Umlenkrolle kann eine Stellschraube vorgesehen sein, die entgegen der Saitenspannung wirkt.

Dies ermöglicht das präzise Einstellen der Schwinglänge der Saiten und damit der Bundreinheit.

Die Stellschraube ist dabei derart angeordnet, dass diese auf Druck belastet ist.

Dadurch kann im Bereich zwischen der Umlenkrolle und der Verstimmeinrichtung zusätzlich Platz geschaffen werden.

Die Stellschraube weist vorzugsweise einen kugelförmigen Kopf auf, der im Steg sphärisch gelagert ist.

Damit lässt sich die Schraube einerseits um ihre Längsachse drehen, sodass die Umlenkrolle verschoben werden kann. Anderseits erlaubt diese Lagerung, dass die Stellschraube in alle Richtungen unverschieblich ist und damit einen fixen Haltepunkt aufweist.

Die Umlenkrolle kann dazu in einem Halter angeordnet sein, in welchen die Stellschraube eingreift. Dieser Halter ist vorzugsweise in seiner Höhe, also in gattungsgemässen Gebrauch in seinem Abstand beispielsweise zum Gitarrenkörper, verstellbar. Dazu können beispielsweise zwei verstellbare Elemente, insbesondere Madenschrauben, vorgesehenen sein.

Alternativ wäre es vorstellbar, auf die Stellschraube zu verzichten und drei oder mehr, insbesondere vier, verstellbare Elemente vorzusehen, um den Halter in der richtigen Höhe zu halten. Um den Halter und damit die Umlenkrolle zu fixieren, kann eine lösbare Verbindung zum Steg vorgesehen sein, vorzugsweise eine Schraube die von unten durch den Steg in den Halter eingreift.

Ein weiterer Aspekt der Erfindung betrifft ein Saiteninstrument, insbesondere eine Gitarre, umfassend eine wie vorliegend beschriebene Verstimmeinrichtung.

Sämtliche Komponenten des Saiteninstruments können aufeinander abgestimmt werden und entsprechend eingestellt werden, sodass das Instrument eine individuelle und genaue Konfiguration aufweist.

Es ist zudem möglich, das Saiteninstrument mit sogenannten Feintunern auszurüsten. Dabei wäre es möglich, die Saiten im Bereich des Sattels, also am Übergang zum Kopf, zu fixieren. Die Fixierung erfolgt zwischen dem Sattel und den Wirbeln. Zwischen der Fixierung und dem Sattel kann ein Feintuner angeordnet werden, wie er beispielsweise aus der US 2014/0260890 A1 bekannt geworden ist.

Alternativ wäre es möglich, die Saiten direkt am Sattel zu fixieren und Feintuning-Elemente an der Saiteneinspannvorrichtung vorzusehen. Insbesondere wäre es möglich, die Saitenenden beispielsweise auf einem in Richtung der Saite verstellbaren Element, wie beispielswiese einer Hülse, anzuordnen. Dabei könnte diese mit einem Feingewinde in ihrer Höhe verstellbar sein, sodass die Spannung der Saite einfach erhöht oder verringert werden kann.

Die Verstimmeinrichtung kann Umlenkrollen aufweisen wobei diese insbesondere als verstellbare Rollen ausgebildet sind.

Durch das Bereitstellen von Umlenkrollen können die Saiten individuell in ein Gehäuse eines Saiteninstruments eingeführt werden und/oder innerhalb dieses Gehäuses geführt werden.

Es wäre ebenso vorstellbar, die Umlenkrollen als verstellbare Rollen auszubilden. Dabei sind sie vorzugsweise zwischen einem Steg, auf welchem die Saiten aufliegen, und der Saiteneinspannvorrichtung angeordnet. In dieser Form bilden diese zusätzliche Spannelemente mit denen die Saitenspannung justiert werden kann. Diese Anordnung ermöglicht ebenfalls ein sogenanntes Finetuning.

Zusätzlich könnte mittels eines vergleichbaren Elementes, also beispielsweise einer verstellbaren Rolle zwischen dem Steg und der Saiteneinspannvorrichtung, die auf eine einzelne Saite wirkt, eine sogenannte Dropped-D-Funktion bereitgestellt werden. Diese Rolle könnte beispielsweise durch das Drücken eines Knopfes oder umlegen eines Hebels in eine aktive Position und wieder zurückgebracht werden. Dazu eignet sich beispielsweise ein rastender Druckschalter. Die aktive Position ist dabei zum Beispiel eine Verstellung um eine bestimmte Tonhöhe.

Sowohl die Dropped-D-Funktion als auch die Feintuner sind mit allen Ausführungsbeispielen kompatibel.

Sämtliche rotativ bewegbaren Elemente, wie beispielsweise die Umlenkrollen oder die Saiteneinspannvorrichtung oder das Begrenzungselement, können mittels Kugellagern gelagert sein. Dabei können insbesondere keramische Kugellager verwendet werden da diese äusserst geringe Reibungskoeffizienten aufweisen und wartungsfrei sind.

Anhand von schematischen Zeichnungen und Figuren wird die Erfindung nachfolgend erläutert. Es zeigt:
- Figur 1:: Ein Saiteninstrument;
- Figur 2A:: eine schematische Darstellung einer Verstimmeinrichtung in neutraler Lage;
- Figur 2B:: eine schematische Darstellung der Verstimmeinrichtung der Figur 2A in gezogener Lage;
- Figur 2C:: eine schematische Darstellung der Verstimmeinrichtung der Figur 2A in gedrückter Lage;
- Figur 3:: eine perspektivische Ansicht einer Verstimmeinrichtung in einem Körper;
- Figur 4:: eine perspektivische Ansicht der Verstimmeinrichtung gemäss der Figur 3;
- Figur 5:: eine Schnittansicht durch die Anordnung aus der Figur 3;
- Figur 6:: eine orthogonale Schnittansicht durch die Verstimmeinrichtung gemäss der Figur **4****;**
- Figur 7:: eine orthogonale Schnittansicht durch die Verstimmeinrichtung gemäss der Figur **4****;**
- Figur 8:: eine Schnittansicht durch die Verstimmeinrichtung gemäss der Figur **4****;**
- Figur 9:: eine Schnittansicht durch die Verstimmeinrichtung gemäss der Figur **4****;**
- Figur 10:: eine Schnittansicht durch die Verstimmeinrichtung gemäss der Figur **4****;**
- Figur 11:: eine perspektivische Ansicht einer Verstimmeinrichtung;
- Figur 12:: die Ansicht gemäss der Figur 11 in einer geschnittenen Darstellung;
- Figur 13:: eine geschnittene Darstellung der Verstimmeinrichtung aus der Figur 11;
- Figur 14:: eine geschnittene Darstellung der Verstimmeinrichtung aus der Figur 11;
- Figur 15:: eine geschnittene Darstellung der Verstimmeinrichtung aus der Figur 11;
- Figur 16:: eine Detailansicht aus der Figur 15;
- Figur 17:: eine Seitenansicht der Figur 15;
- Figur 18:: eine perspektivische Ansicht einer Verstimmeinrichtung;
- Figur 19:: die Ansicht gemäss der Figur 18 in einer geschnittenen Darstellung;
- Figur 20:: eine geschnittene Darstellung der Verstimmeinrichtung aus der Figur 18;
- Figur 21:: eine orthogonale Schnittansicht durch die Verstimmeinrichtung gemäss der Figur 18;
- Figur 22:: eine Detailansicht einer Einspanneinrichtung;
- Figur 23:: die Verstimmeinrichtung gemäss der Figur 18 in einer alternativen Ausführungsform mit Feintunern;
- Figur 24:: eine geschnittene Darstellung einer Detailansicht der Verstimmeinrichtung gemäss der Figur 4;
- Figur 25:: eine Detailansicht einer alternativen Ausführungsform der Verstimmeinrichtung gemäss der Figur 20;
- Figur 26:: eine geschnitten dargestellte perspektivische Ansicht eines Stegs;
- Figur 27:: eine Detailansicht einer Einspanneinrichtung;
- Figur 28:: eine geschnitten dargestellte perspektivische Ansicht eines alternativen Stegs.

Die Figur 1 zeigt ein Saiteninstrument 5. Das Saiteninstrument 5 umfasst einen Körper 6 und einen daran angeordneten Hals 9. Der Hals 9 umfasst einen nicht näher bezeichneten Kopf an dem Saiten 10 eingespannt sind. Die Saiten 10 erstrecken sich entlang des Halses 9 hin zu einer Verstimmeinrichtung 1. Die Saiten 10 überqueren dabei Tonabnehmer 7 und liegen vor der Verstimmeinrichtung 1 auf einem Steg 8 auf. Die Verstimmeinrichtung 1 ist im Wesentlichen innerhalb des Körpers 6 angeordnet. Das Saiteninstrument 5 ist vorliegend als elektrische Gitarre ausgebildet. Am Übergang zum Kopf ist ein Sattel angeordnet auf dem die Saiten 10 ebenfalls aufliegen. Die Saiten 10 weisen also zwischen dem Sattel und dem Steg 8 eine spezifische Schwinglänge auf. Die Grundstimmung der Saiten 10 bzw. des Saiteninstruments 5 wird durch sogenannte Wirbel am Kopf eingestellt. Um die spezifische Schwinglänge einzustellen, kann vorgesehen sein, dass die Auflagepunkte der Saiten 10 am Steg 8 in Bezug zum Sattel einstellbar sind. Typischerweise sind diese an auf Zug belasteten Schrauben aufgehängt.

Die Figur 2A zeigt eine schematische Darstellung einer Verstimmeinrichtung 1 in neutraler Lage. Die Verstimmeinrichtung umfasst ein Begrenzungselement 20 und eine Saiteneinspannvorrichtung 30. Das Begrenzungselement 20 und die Saiteneinspannvorrichtung 30 sind vorliegend auf einer gemeinsamen Drehachse 40 gelagert. Das Begrenzungselement 20 liegt auf einem Anschlag 50 auf. Wie aus der Figur 2A ersichtlich ist, kann sich das Begrenzungselement 20 lediglich in Pfeilrichtung P1 bewegen. Mit anderen Worten es kann lediglich in Pfeilrichtung P1 geschwenkt werden.

Um das Begrenzungselement 20 in der vorliegend gezeigten Lage und in Kontakt mit dem Anschlag 50 zu halten, wird dieses mit einem Vorspannelement 21 zum Anschlag 50 hingezogen. Das Vorspannelement 21 ist vorliegend durch den Kraftvektor F illustriert.

An der Saiteneinspannvorrichtung 30 ist eine Einspanneinrichtung 31 angeordnet, wobei diese in vorliegender Darstellung nicht näher illustriert ist. Exemplarisch dargestellt ist eine erste Saite 10 und eine zweite Saite 10'. Beide Saiten 10 und 10' liegen auf dem Steg 8 auf. Mittels der Einspanneinrichtung 31 ist ein erstes Saitenende 11 der ersten Saite 10 und ein zweites Saitenende 11` der zweiten Saite 10' in einem spezifischen Abstand zur Drehachse 40 an der Saiteneinspannvorrichtung 30 gehalten. Der Abstand des ersten Saitenendes 11 zum Drehpunkt 40 ist grösser als der Abstand des zweiten Saitenendes 11' zum Drehpunkt 40.

Die Saiteneinspannvorrichtung 30 liegt mit einem Ende auf einem Anschlagpunkt 25 des Begrenzungselementes 20 auf. Die Saiteneinspannvorrichtung 30 kann somit lediglich in der Richtung P3 um die Drehachse 40 bewegt werden, da sie in der entgegengesetzten Richtung am Begrenzungselement 20 aufliegt und dieses eine Drehung in diese Richtung verhindert, sofern nicht die Kraft F des Vorspannelements 21 überwunden wird.

Die Saiten 10 und 10' sowie weitere allfällige Saiten, die vorliegend nicht dargestellt sind, üben eine Vorspannkraft auf die Verstimmeinrichtung 1 auf, die gesamthaft in Richtung des Pfeiles P2 wirkt. Die Kraft F, die durch das Vorspannelement 21 aufgebracht wird, resultiert in einem Drehmoment um die Drehachse 40, welches grösser ist als ein Drehmoment, das durch die Vorspannkraft der Saiten 10 verursacht wird. Entsprechend bleibt die Verstimmeinrichtung 1 in der in Figur 2A dargestellten Lage.

Die Figur 2B zeigt eine schematische Darstellung der Verstimmeinrichtung aus der Figur 2A in gezogener Lage. Die Saiteneinspannvorrichtung 30 wurde in Richtung des Pfeiles P3 geschwenkt. Dazu wurde eine Kraft auf die Saiteneinspannvorrichtung 30 aufgebracht und diese entgegen der Vorspannkraft der Saiten 10 bewegt, also um die Drehachse 40 geschwenkt.

Im Vergleich zur Figur 2A ist ersichtlich, dass sich der Abstand zwischen dem Steg 8 und dem Saitenende 11 vergrössert hat. Die Saite 10 wurde somit gestreckt und damit deren Vorspannung erhöht.

Auch der Abstand zwischen dem Steg 8 und dem zweiten Saitenende 11' ist im Vergleich zur Darstellung in der Figur 2A vergrössert. Die zweite Saite 10' wurde somit ebenfalls gestreckt und damit deren Vorspannung erhöht.

Da die Befestigung des zweiten Saitenendes 11' jedoch näher zur Drehachse 40 ist, fällt die Streckung oder Verlängerung der zweiten Saite 10' kürzer aus als die Verlängerung der ersten Saite 10. Bei identischen Saiten würde die zweite Saite 10' somit eine andere Veränderung der Tonhöhe erfahren als die erste Saite 10. Vorliegend weisen die Saiten 10 und 10' jedoch unterschiedliche Eigenschaften auf, sodass sich in der hier gezeigten Lage beide Tonhöhen um je einen Halbton verändert haben. Je nach Abstand der jeweiligen Saitenenden 11 und 11' zu der Drehachse 40 lassen sich somit unterschiedliche Kombinationen von (harmonischen) Saitenrelationen voreinstellen.

Die Figur 2C zeigt eine schematische Darstellung der Verstimmeinrichtung 1 in gedrückter Lage. Die Saiteneinspannvorrichtung 30 wurde in Richtung des Pfeiles P1 bewegt. Dazu wurde eine Kraft auf die Saiteneinspannvorrichtung 30 aufgebracht und diese gemeinsam mit dem Begrenzungselement 20 entgegen der Federkraft F des Vorspannelements 21 bewegt, also um die Drehachse 40 geschwenkt.

Im Vergleich zur Figur 2A ist ersichtlich, dass sich der Abstand zwischen dem Steg 8 und dem Saitenende 11 verringert hat. Die Saite 10 wurde somit verkürzt und damit deren Vorspannung verringert.

Auch der Abstand zwischen dem Steg 8 und dem zweiten Saitenende 11' ist im Vergleich zur Darstellung in der Figur 2A verkürzt. Die zweite Saite 10' wurde somit ebenfalls verkürzt und damit deren Vorspannung verringert.

Da die Befestigung des zweiten Saitenendes 11' näher zur Drehachse 40 ist, fällt die Verkürzung der zweiten Saite 10' geringer aus als die Verkürzung der ersten Saite 10. Bei identischen Saiten würde die zweite Saite 10' somit eine andere Veränderung der Tonhöhe erfahren als die erste Saite 10. Vorliegend haben die Saiten 10 und 10' jedoch unterschiedliche Eigenschaften, sodass sich in der hier gezeigten Lage beide Tonhöhen um je einen Halbton verändert haben. Je nach Abstand der jeweiligen Saitenenden 11 und 11' zu der Drehachse 40 lassen sich somit unterschiedliche Kombinationen von (harmonischen) Saitenrelationen voreinstellen.

Grundsätzlich wäre es auch vorstellbar, die Saitenenden 11 und 11' derart in Bezug zur Drehachse 40 auf der Saiteneinspannvorrichtung 30 anzuordnen, dass das erste Saitenende 11 in Bezug zur Drehachse 40 auf einer ersten Seite angeordnet ist und das zweite Saitenende 11' auf einer zweiten Seite. Mit anderen Worten führt damit eine Verschwenkung der Saiteneinspannvorrichtung 30 bei einer Saite 10 zu einer Verkürzung deren Länge und bei der anderen Saite 10' zu einer Verlängerung oder umgekehrt und damit zu einer entsprechenden Veränderung der Tonhöhen. In dieser schematischen Darstellung ist die entsprechende Erstreckung der Saiteneinspannvorrichtung jedoch nicht dargestellt.

Die Figur 3 zeigt eine perspektivische Ansicht einer Verstimmeinrichtung 1 in einem Körper 6 einer Gitarre. Die Verstimmeinrichtung 1 ist vorliegend derart ausgebildet, dass sie beispielsweise in bestehende Gitarren mit entsprechenden Körpern 6 eingesetzt werden kann, ohne dass am Körper 6, abgesehen beispielsweise vom Anbringen von Schrauben in den Körper 6 an Stellen, die von ursprünglich am Körper 6 angebrachten Vorrichtungen verdeckt werden, Änderungen vorgenommen werden müssen. Mit der Verstimmeinrichtung 1 gemäss diesem Ausführungsbeispiel kann an bestehenden Gitarren ein Upgrade durchgeführt werden.

Wie aus der Figur 3 ersichtlich ist, ist ein Teil der Verstimmeinrichtung 1 ausserhalb des Körpers 6 angeordnet, sodass die benötigten Wege, die für das Verstimmen der Saiten in einem gewissen Umfang notwendig sind, abgefahren werden können.

Die Figur 4 zeigt die Verstimmeinrichtung 1 gemäss der Figur 3 in einer perspektivischen Ansicht. Die Verstimmeinrichtung 1 weist ein Begrenzungselement 20 auf und eine Saiteneinspannvorrichtung 30, die um eine gemeinsame Drehachse 40 gelagert sind. Die Drehachse 40 ist an einem Befestigungsrahmen 3 angeordnet der gleichzeitig einen Steg 4 bereitstellt, auf dem die Saiten 10, die der Einfachheit halber hier nicht dargestellt sind, gelagert sind. Der Steg 8 weist pro Saite je eine verschieblich gelagerte Umlenkrolle 4 auf. Durch diese Umlenkrollen 4 ist die Schwingungslänge jeder Saite individuell einstellbar. Entsprechende Umlenkrollen sind in der Figur 26 gezeigt.

An der Saiteneinspannvorrichtung 30 sind mehrere Einspanneinrichtungen 31 angeordnet, wobei jedoch lediglich eine der Einspannvorrichtungen 31 mit einem Bezugszeichen versehen ist.

Am Begrenzungselement 20 ist ein Spannelement 28 angeordnet, welches am Begrenzungselement 20 mit der Drehachse 281 schwenkbar gelagert ist. Durch den Pfeil F dargestellt ist ein hier nicht näher bezeichnetes oder dargestelltes Vorspannelement, welches mit dem Spannelement 28 in Verbindung ist. Durch die Kraft dieses Vorspannelements wird das Spannelement 28 in Richtung des Pfeils F gezogen. Das Spannelement 28 liegt mit einem Anschlag auf dem Begrenzungselement 20 auf. Entsprechend wird das Begrenzungselement 20 um die Drehachse 40 geschwenkt. Diese Schwenkbewegung wird durch einen hier nicht gezeigten Anschlag begrenzt.

Ein entsprechender Anschlag 50 ist in der Figur 5 gezeigt. Dieser Anschlag 50 wird vorliegend durch den Körper 6 des Saiteninstruments bereitgestellt. Es kann vorgesehen sein, an diesem Anschlag ein Dämpfungselement anzubringen, sodass die Kontakte zwischen den Elementen weniger hart ausfallen.

In der Figur 4 ist ebenfalls ein Betätigungshebel 60 dargestellt der in Wirkverbindung mit der Saiteneinspannvorrichtung 30 ist. In der Darstellung gemäss der Figur 4 ist der Betätigungshebel 60 betätigt und gezogen. Die Saiteneinspannvorrichtung 30 ist in der Darstellung gemäss der Figur 4 von dem Begrenzungselement 20 beabstandet und gegenüber einer Vorspannkraft, resultierend aus der Spannung der Saiten, verschwenkt. In der Ruhelage liegt die Saiteneinspannvorrichtung 30 auf dem Begrenzungselement 20 am Anschlagpunkt 25 auf. Der Anschlagpunkt 25 ist vorliegend als eine Oberfläche des Begrenzungselementes 20 ausgebildet. Ein entsprechender Anschlagpunkt 37 an der Saiteneinspannvorrichtung 30 ist ebenfalls als Oberfläche der Saiteneinspannvorrichtung 30 ausgebildet.

Die Saiteneinspannvorrichtung 30 ist zweiseitig auf der Drehachse 40 gelagert und umgreift die Begrenzungsvorrichtung 20 auf zwei Seiten mit je einem Schenkel. Die Anschlagpunkte der Saiteneinspannvorrichtung, die vorliegend als Oberflächen ausgebildet sind, sind zwischen den Schenkeln angeordnet.

Im Gegensatz dazu ist in der Figur 5 eine Darstellung der Verstimmeinrichtung 1 gezeigt, in der der Betätigungshebel 60 gedrückt ist. Ein Winkel zwischen der Ebene der Saiten und der Saiteneinspannvorrichtung 30 ist hier gegenüber der Darstellung in der Figur 4 verkleinert. Das Begrenzungselement 20 ist gemeinsam mit der Saiteneinspannvorrichtung 30 verschwenkt und gegen die Kraft F des Vorspannelementes bewegt.

Die Figur 6 zeigt eine orthogonale Schnittansicht durch die Verstimmeinrichtung 1 gemäss der Darstellung in der Figur 5. In der Figur 6 ist exemplarisch der Verlauf einer Saite 10 dargestellt. Die Saite 10 ist über die Umlenkrolle 4 des Stegs 8 geführt und unter der Umlenkrolle 92 einer Umlenkeinrichtung 90 durchgeführt. Das Ende der Saite 10 ist an der Einspanneinrichtung 31 der Saiteneinspannvorrichtung 30 befestigt.

Die Umlenkrolle 92 ist in Richtung des Doppelpfeils im Langloch 91 bewegbar und damit ist ihr Abstand zur Drehachse 40 einstellbar.

Die Verstimmungseinrichtung 1 ist in der Darstellung gemäss der Figur 6 betätigt, insbesondere gedrückt. Durch das Drücken der Verstimmeinrichtung 1 ändert sich die Distanz zwischen der Umlenkrolle 92 und der Umlenkrolle 4 des Stegs 8. Dadurch wird die Spannung in der Saite 10 verringert und ein mit dieser Saite 10 angeschlagener Ton wird tiefer.

Die Figur 7 zeigt eine orthogonale Schnittansicht durch die Verstimmeinrichtung 1 gemäss der Darstellung in der Figur 4. Der Verlauf der Saite 10 entspricht in etwa jenem gemäss der Figur 6, doch mit grösserem Abstand der Umlenkrolle 92 zur Drehachse 40. In Bezug zu den einzelnen Elementen wird entsprechend auf die Figur 6 verwiesen.

Die Verstimmungseinrichtung 1 ist in der Darstellung gemäss der Figur 7 betätigt, insbesondere gezogen. Durch das Ziehen der Verstimmeinrichtung 1 ändert sich die Distanz zwischen der Umlenkrolle 92 und der Umlenkrolle 4 des Stegs 8 nicht, jedoch die Distanz zwischen der Umlenkrolle 92 und der Einspanneinrichtung 31. Dadurch wird die Spannung in der Saite 10 erhöht und ein mit dieser Saite 10 angeschlagener Ton wird erhöht.

Die Figur 8 zeigt eine Schnittansicht durch die Verstimmeinrichtung 1 gemäss der Figur 5 entlang, beziehungsweise durch, die Umlenkeinrichtungen 90. Aus Gründen der Einfachheit ist lediglich eine der Umlenkeinrichtungen 90 mit Bezugszeichen versehen. Die Umlenkeinrichtung 90 weist ein Langloch 91 auf, in welchem ein Schlitten 94 angeordnet ist. Auf dem Schlitten 94 ist eine Umlenkrolle 92 angeordnet.

Der Schlitten 94 kann gemeinsam mit der Umlenkrolle 92 mithilfe der Stellschraube 93 in Bezug zur Drehachse 40 relativ bewegt werden.

Das Langloch 91 erstreckt sich in Bezug zur Drehachse 40 über die Drehachse 40 hinaus, also auf zwei Seiten der Drehachse 40. Der Schlitten 94 mit der Umlenkrolle 92 kann somit auf beide Seiten der Drehachse 40 bewegt werden, was entsprechend unterschiedliche Änderungen der Tonhöhe zur Folge hat, wenn die Verstimmeinrichtung 1 betätigt wird. In der Figur 8 ist ersichtlich, dass jede der sechs dargestellten Umlenkeinrichtungen 90 unterschiedlich positioniert ist.

Die Umlenkeinrichtung 90 könnte auch analog der Befestigung wie in der Figur 22 gezeigt befestigt werden. Mit anderen Worten könnte auf die Stellschraube verzichtet werden und lediglich eine Schraube vorgesehen werden, die die durch das Begrenzungselement 20 hindurchgreift und so die Umlenkeinrichtung fixiert.

Die Figur 9 zeigt eine Schnittansicht durch die Verstimmeinrichtung 1 gemäss der Darstellung aus der Figur 5. Der Schnitt erstreckt sich durch den Betätigungshebel 60. Am Betätigungshebel 60 sind nun mehrere spezifische Elemente sichtbar. Der Betätigungshebel 60 ist in einem Halteelement 62 der Saiteneinspannvorrichtung 30 gelagert. Das Halteelement 62 ist vorliegend als Bohrung ausgebildet.

Der Betätigungshebel 60 weist mehrere umlaufende Kerben auf. Ein nicht näher dargestelltes Kugeldruckstück, das in einer zum Halteelement 62 rechtwinkligen Bohrung angeordnet ist, greift in diese Kerben 64 ein und hält den Betätigungshebel in einer entsprechenden Position. Vorliegend sind drei Kerben 64 gezeigt und der Betätigungshebel 60 kann entsprechend in drei unterschiedlichen Höhen arretiert werden. Ebenfalls ersichtlich in der Figur 9 ist ein Anschlag 63 in den der Betätigungshebel 60 eingreift. Je nach Einstellung der Höhe des Betätigungshebels 60 greift dieser mehr oder weniger tief in den Anschlag 63 ein. Der Anschlag 63 ist derart ausgebildet, dass dieser in unterschiedlichen Eingriffstiefen des Betätigungshebels 60 eine Bewegung des Betätigungshebels 60 einschränkt. Dadurch ist es möglich, den Betätigungshebel 62 in vordefinierte Positionen zu bringen die immer wieder reproduzierbar sind. In diesen Positionen können beispielsweise die Umlenkrolle 92 der Umlenkeinrichtungen 90 auf vordefinierte Verstimmungen der jeweiligen Saiten 10 eingestellt werden.

Die Figur 10 zeigt eine Schnittansicht der Verstimmeinrichtung 1 gemäss der Darstellung der Figur 9, jedoch aus einer gegenüber der Figur 9 verdrehten perspektivischen Ansicht. Der Schnitt erstreckt sich durch die Stellschraube der Umlenkeinrichtung 90. In dieser Darstellung ist ersichtlich, dass am Rahmen 3 der Verstimmeinrichtung Blindspannvorrichtungen 80 angeordnet sind. Die Blindspannvorrichtungen 80 sind dazu vorgesehen, einzelne Saiten an der eigentlichen Verstimmeinrichtung 1 vorbei zu führen, sodass diese durch eine Betätigung der Verstimmeinrichtung 1 unberührt bleiben. Dazu werden die jeweiligen für die entsprechende Saite vorgesehenen Umlenkeinrichtungen in einer Endlage angeordnet, sodass diese nicht mit der jeweiligen Saite interferieren. Mit anderen Worten sind Saiten 10, die in den Blindspannvorrichtungen 80 angeordnet sind, von der Verstimmung ausgeschlossen.

Die Blindspannvorrichtungen 80 sind entsprechend den Einspannvorrichtungen 31 ausgebildet. Sowohl die Blindspannvorrichtungen 80 als auch die Einspannvorrichtungen 31 weisen eine zentrale Öffnung auf mit beidseitig daran anliegenden Nuten, die als Schnappverbindung für entsprechende Steckachsen ausgebildet sind, die durch Öffnungen der Ösen von Saitenenden gestossen werden können. Die Nuten bilden eine sattelförmige Aufnahme. Eine entsprechende Beschreibung findet sich auch zu Figur 22.

In der Figur 10 ist ebenfalls das Spannelement 28 ersichtlich. Am Spannelement 28 ist eine Stellschraube 27 angeordnet. Durch herausdrehen oder hineindrehen der Stellschraube 27 kann eine Vorspannung erhöht oder erniedrigt werden. Eine detailliertere Darstellung ist in der Figur 24 ersichtlich.

Die Figur 11 zeigt eine perspektivische Ansicht einer alternativen Ausführung einer Verstimmeinrichtung 1. Die Verstimmeinrichtung 1 weist einen Rahmen 70 auf in welchem eine Drehachse 40 angeordnet ist. Auf der Drehachse 40 sind ein Begrenzungselement 20 sowie eine Saiteneinspannvorrichtung 30 angeordnet. Der Rahmen 70 weist zudem nicht näher bezeichnete Aussparungen auf, in denen Umlenkrollen 71 angeordnet sind. Für jede Saite des Saiteninstruments 5 (siehe dazu Figur 1) ist eine Umlenkrolle 71 vorgesehen. Zur besseren Übersichtlichkeit ist jedoch lediglich eine der Umlenkrollen 71 mit deinem Bezugszeichen versehen. Die Umlenkrollen 71 ermöglichen es, die Saiten aus dem Gehäuse an die Oberfläche des Körpers 6 (siehe Figur 1) herauszuführen. Eine entsprechende Darstellung ist in der Figur 17 gezeigt.

An der Saiteneinspannvorrichtung 30 ist ebenfalls zu jeder Saite des Saiteninstruments 5 eine Einspanneinrichtung 31 angeordnet. Der besseren Übersichtlichkeit halber ist jedoch lediglich eine der Einspanneinrichtungen 31 mit einem Bezugszeichen versehen. An der Saiteneinspannvorrichtung 30 ist zudem ein Betätigungshebel 60 angeordnet mit dem die Saiteneinspannvorrichtung 30 um die Drehachse 40 verschwenkt werden kann. Am Rahmen 70 ist ebenfalls ein Anschlag 50 zum Begrenzen einer Schwenkbewegung des Begrenzungselementes 20 angeordnet.

Die Figur 12 zeigt die Ansicht gemäss der Figur 11 in einer geschnittenen Darstellung. Diese Darstellung eröffnet die Ansicht auf das Begrenzungselement 20. Das Begrenzungselement 20 ist auf der Drehachse 40 angeordnet und auf dieser schwenkbar gelagert. Benachbart zum Begrenzungselement 20 ist ein Anschlag 50 angeordnet. Der Anschlag 50 ist in der vorliegenden Darstellung beabstandet zum Begrenzungselement 20 und lediglich schematisch dargestellt. Der Anschlag 50 kann jedoch zum Begrenzungselement 20 hin verschoben werden, sodass das Begrenzungselement 20 und der Anschlag 50 miteinander in Wirkverbindung sind. In dieser Anordnung begrenzt der Anschlag 50 eine Drehbewegung des Begrenzungselementes 20 in eine Richtung.

Dies ermöglicht im Gegensatz zu einer freischwebenden Verstimmeinrichtung das einfache Stimmen mit weniger Iterationen. Nach dem Stimmen kann der Anschlag 50 wieder vom Begrenzungselement 20 weggeschoben werden. Die Verstimmeinrichtung ist dann freischwebend. Zum Einmitten der Verstimmeinrichtung kann das Vorspannelement 21 oder auch das zusätzliche Vorspannelement 26 entsprechend mehr oder weniger vorgespannt werden, bis die Verstimmeinrichtung mittig, bzw. in der gewünschten Position, im Gleichgewicht ist (siehe auch Figur 19).

Die Saiteneinspannvorrichtung 30 ist in der Darstellung gemäss der Figur 12 von dem Begrenzungselement 20 in der hier gezeigten Lage gegen die Kraft der Saiten gehalten. In dieser Ruhelage liegt die Saiteneinspannvorrichtung 30 auf dem Begrenzungselement 20 am Anschlagpunkt 25 auf. Der Anschlagpunkt 25 ist vorliegend als eine Oberfläche eines Fortsatzes des Begrenzungselementes 20 ausgebildet. Ein entsprechender Anschlagpunkt 37 an der Saiteneinspannvorrichtung 30 ist ebenfalls als eine Oberfläche eines Fortsatzes der Saiteneinspannvorrichtung 30 ausgebildet.

Am Begrenzungselement 20 ist zudem ein Befestigungsbolzen 22 angeordnet. Vom Befestigungsbolzen 22 erstreckt sich ein Vorspannelement 21, das vorliegend als Schraubenfeder ausgebildet ist, zu einer Halteplatte 23. Die Halteplatte 23 ist mit einer Stellschraube 24 am Rahmen 70 befestigt. Der Befestigungsbolzen 22 ist quer zu der Drehachse 40 verstellbar, sodass der Aufhängungspunkt des Vorspannelements 21 in Bezug zur Drehachse 22 verstellbar ist. In der vorliegenden Ausführungsform ist neben dem Vorspannelement 21 als ein zusätzliches Vorspannelement 26 eine weitere Feder angeordnet die ebenfalls am Befestigungsbolzen 22 befestigt ist.

Diese Anordnung ermöglicht ein sehr präzises Einstellen der Vorspannkraft, die auf das Begrenzungselement 22 wirkt.

Mittels der Stellschraube 24 kann die Gesamtspannung des Vorspannelements 21 sowie der gegebenenfalls vorhandenen Feder des zusätzlichen Vorspannelements 26 eingestellt werden. Mittels einer Verstellung des Befestigungsbolzens 22 können die aus dieser Gesamtspannung resultierenden Drehmomente präzise eingestellt werden.

Zurückkommend auf die schematische Darstellung aus der Figur 2A ist ersichtlich, dass die Kraft F des Vorspannelements 21 sowie die Vorspannkraft der Saiten 10 in Richtung des Pfeils P2 mindestens ausgeglichen ist. Falls jedoch beispielsweise eine Saite gemäss der Figur 2A unterhalb der Drehachse 40 befestigt ist, verändern sich die Kraftverhältnisse. Die Kraft, die die Saiteneinspannvorrichtung 30 auf das Begrenzungselement 20 drückt, verringert sich. Falls die Kraft die, in der vorliegenden Darstellung, unterhalb der Drehachse an der Saiteneinspannvorrichtung 30 angreift grösser wird als die Kraft die, in der vorliegenden Darstellung, oberhalb der Drehachse angreift, bewegt sich die Saiteneinspannvorrichtung automatisch in die Lage die in der Figur 2B gezeigt ist. Um diesem Umstand entgegenzuwirken kann die Saiteneinspannvorrichtung 30 mit dem Begrenzungselement 20 verbunden werden.

Alternativ wäre es möglich, an der Saiteneinspannvorrichtung 30 ebenfalls beispielsweise eine Feder vorzusehen, die in Bezug zur Drehachse 40 einstellbar ist. Bei einem Ungleichgewicht des Drehmoments um die Drehachse 40 wie vorliegend beschrieben kann deren Befestigungspunkt an der Saiteneinspannvorrichtung beispielsweise in Bezug zur Drehachse 40 derart eingestellt werden, dass eine Ersatzkraft für die ursprüngliche Vorspannkraft der Saiten bereitgestellt wird.

Die Figur 13 zeigt eine geschnittene Darstellung der Verstimmeinrichtung 5 aus der Figur 11. Der Schnitt erstreckt sich durch den Betätigungshebel 60. Der Betätigungshebel 60 ist in einem Halteelement 62 gehalten das vorliegend ein integraler Bestandteil der Saiteneinspannvorrichtung 30 bildet. Der Betätigungshebel 60 weist mehrere umlaufende Kerben auf. Ein nicht näher bezeichnetes Kugeldruckstück greift in diese Kerben 64 ein und hält den Betätigungshebel in einer entsprechenden Position. Vorliegend sind drei Kerben 64 gezeigt und der Betätigungshebel 60 kann entsprechend in drei unterschiedlichen Höhen arretiert werden. Ebenfalls ersichtlich in der Figur 13 ist ein Anschlag 63 in den der Betätigungshebel 60 eingreift. Je nach Einstellung der Höhe des Betätigungshebels 60 greift dieser mehr oder weniger tief in den Anschlag 63 ein. Der Anschlag 63 ist derart ausgebildet, dass dieser in unterschiedlichen Eingriffstiefen des Betätigungshebels 60 eine Bewegung des Betätigungshebels 60 einschränkt.

In der Figur 13 sind zudem zwei Kraftvektoren einer Vorspanneinrichtung 38 illustriert, die jeweils eine Feder darstellen, die zwischen dem Rahmen 70 und dem Halteelement 62 angeordnet sind. In der vorliegend gezeigten Lage sind die Kraftvektoren, bzw. die Federn, derart angeordnet, dass sie auf die Saiteneinspannvorrichtung 30 entgegen der Vorspannkraft der Saiten wirkt. Das Betätigen des Hebels 60 ist dadurch vereinfacht.

Zum Einstellen dieser Federn kann eine Konsole vorgesehen sein, wie sie mit Bezug auf die Figur 25 beschrieben ist. Dabei entsprechen die Kraftvektoren den in der Figur 25 mit 381 und 382 bezeichneten Federn.

Wie bereits erläutert könnten diese Federn durch eine einzelne Feder ersetzt werden, die an der Saiteneinspannvorrichtung 60 angreift und in Bezug zur Drehachse 40 (siehe dazu Figur 12) einstellbar ist.

Die Figur 14 zeigt eine geschnittene Darstellung der Verstimmeinrichtung 1 aus der Figur 11. Diese Darstellung eröffnet die Ansicht auf die Einspanneinrichtungen 31. Zu jeder Saite des Saiteninstruments ist auf der Saiteneinspannvorrichtung 30 eine Einspanneinrichtung 31 angeordnet. Die Einspanneinrichtungen 31 sind jeweils in zugehörigen Führungsnuten 35 gelagert. Jeder Einspanneinrichtung 31 ist eine entsprechende Umlenkrolle 71 zugeordnet die es ermöglicht, die entsprechende Saite zu führen.

Die Figur 15 zeigt eine geschnittene Darstellung der Verstimmeinrichtung 1 aus der Figur 11, wobei sich der Schnitt durch die Einspanneinrichtung 31 erstreckt. In dieser Darstellung ist ersichtlich, dass in der Saiteneinspannvorrichtung 30 zu jeder Saite und somit zu jeder Einspanneinrichtung 31 ein Langloch 33 angeordnet ist. Das Langloch 33 erstreckt sich beidseitig der Drehachse 40 (siehe dazu Figur 17).

Die Figur 16 zeigt eine Detailansicht aus der Figur 15. Eine Saite 10 ist mit ihrem Saitenende 11 an der Einspanneinrichtung 31 befestigt. Die Saite erstreckt sich durch das Langloch 33 in Richtung der Umlenkrolle 71 (siehe dazu Figur 17). Die Einspanneinrichtung 31 ist als im Wesentlichen rechteckiger Körper ausgebildet, wobei sich durch diesen Körper eine Stellschraube 34 erstreckt. Die Stellschraube 34 ermöglicht es, die Einspanneinrichtung 31 auf der Saiteneinspannvorrichtung 30 festzuklemmen. Die Saiteneinspannvorrichtung 30 weist mehrere nebeneinanderliegende Führungsnuten 35 auf in welchen die jeweiligen Einspanneinrichtungen 31 gelagert sind und verschiebbar sind.

Die Figur 17 zeigt eine Seitenansicht der Figur 15. Dargestellt ist der Verlauf einer Saite 10. Diese erstreckt sich von der Einspanneinrichtung 31, an welchem ein Saitenende 11 gehalten ist, über die Umlenkrolle 71 bis zum Steg 8 der auf dem Körper 6 des Saiteninstruments 5 (siehe dazu Figur 1) angeordnet ist. Durch diese Anordnung kann die Verstimmeinrichtung 1 also innerhalb des Körpers 6 angeordnet werden.

Dabei wäre es vorstellbar, die Umlenkrollen 71 verstellbar auszuführen und so ein sogenanntes Feintuning zu ermöglichen. Feintuning ist das Einstellen der Spannung der Saiten bei einer definierten Einspannlänge. Eine entsprechende Ausbildung ist in Figur 23 erläutert.

Die Figur 18 zeigt eine alternative Ausführungsform der Verstimmeinrichtung 1 gemäss der Figur 11. Im Gegensatz zu der Ausführung gemäss den Figuren 11 bis 17 weist die Verstimmeinrichtung 1 gemäss der Figur 18 keine Umlenkrollen 71 auf. Hingegen ist in der Figur 18 der Steg 8 mit den Umlenkrollen 4 illustriert. Dieser Steg 8 kann auch bei der Verstimmeinrichtung 1 gemäss den Figuren 11 bis 17 verwendet werden. Auch bei der Verstimmeinrichtung gemäss den Figuren 4 bis 10 ist dieser anwendbar, insbesondere als integraler Bestandteil des Befestigungsrahmens.

Die Verstimmeinrichtung 1 gemäss der Figur 18 unterscheidet sich insbesondere auch in der Anordnung der Vorspannelemente und/oder Zusatzfedern.

Die Verstimmeinrichtung 1 gemäss der Figur 18 weist einen Rahmen 70 auf sowie eine Saiteneinspannvorrichtung 30 und ein Begrenzungselement 20. Die Saiteneinspannvorrichtung 30 und das Begrenzungselement 20 sind auf einer gemeinsamen Drehachse 40 gelagert. An der Saiteneinspannvorrichtung 30 ist ein Betätigungshebel 60 angeordnet.

Die Figur 19 zeigt die Verstimmeinrichtung 1 gemäss der Figur 18 in einer teilweise geschnittenen Ansicht. In dieser Ansicht ist der Blick auf das Begrenzungselement 20 eröffnet. Das Begrenzungselement 20 ist in Eingriff mit einem Anschlag 50, der verschiebbar ausgebildet ist. Dieser Anschlag 50 kann von der Drehachse 40 weg verschoben werden, sodass das Begrenzungselement 20 frei um die Drehachse 40 drehbar ist. Diese Konfiguration erleichtert das einfache Stimmen des Saiteninstruments, wie zu der Figur 12 beschrieben. Auch kann die Verstimmeinrichtung in einer freischwebenden Konfiguration benutzt werden.

In der vorliegenden Darstellung ist jedoch das Begrenzungselement 20 durch den Anschlag 50 gehalten, sodass das Begrenzungselement lediglich in eine Richtung schwenkbar ist. Am Begrenzungselement 20 ist ein Vorspannelement 21 angeordnet das vorliegend als Feder ausgebildet ist. Dieser Feder ist mit einer Öse am Begrenzungselement 20 befestigt sowie an einer schwenkbaren Befestigungsplatte 23 am Rahmen 70. Durch die schwenkbare Befestigungsplatte 23 lassen sich unterschiedliche Vorspannungen des Vorspannelements 21 einstellen.

Am Begrenzungselement 20 ist eine zweite Feder als zusätzliches Vorspannelement 26 angeordnet die lediglich optional ist.

Diese Feder ist ebenfalls an einer nicht näher bezeichneten Befestigungsplatte angeordnet die ebenfalls schwenkbar ist. Mit der Feder und dem Vorspannelement 21 ist ein präzises Einstellen der Verstimmeinrichtung 1 möglich, insbesondere in Fällen, wie zu der Figur 12 beschrieben. Der Einfachheit halber wird für den technischen Hintergrund auf die Beschreibung zur Figur 12 verwiesen.

Die Figur 20 zeigt die Verstimmeinrichtung 1 gemäss der Figur 19, wobei sich der Schnitt in dieser Darstellung zwischen dem Begrenzungselement 20 (siehe dazu Figur 19) und der Einspannvorrichtung 30 erstreckt. Ersichtlich ist hier die Vorspanneinrichtung 38, die zwei zusätzliche Federn 381 und 382 aufweist. Diese Anordnung ist vergleichbar mit der in Figur 13 gezeigten Anordnung. Die Angriffspunkte der Federn 381 und 382 lassen sich in Bezug zur Drehachse verstellen. Dazu ist eine Gleitführung vorgesehen, in der beispielsweise Hakenschrauben zum Befestigen der Ösen der Federn 381 und 382 verschieblich und fixierbar angeordnet sind.

Diese Federn 381 und 382 sind also an der Saiteneinspannvorrichtung 30 in einem Langloch befestigt, sodass deren Angriffspunkt auf die Saiteneinspannvorrichtung eingestellt werden kann. Zusätzlich sind diese Federn 381 und 382 mit nicht näher bezeichneten Befestigungselementen am Rahmen 70 befestigt, wobei diese Befestigungselemente insbesondere verstellbar sind, sodass die Federkraft eingestellt werden kann.

Die Federn 381 und 382 sind zwischen dem Rahmen 70 und der Verstimmeinrichtung 30 angeordnet. In der vorliegend gezeigten Lage sind die Federn derart angeordnet, dass sie auf die Saiteneinspannvorrichtung 30 entgegen der Vorspannkraft der Saiten wirken. Das Betätigen des Hebels 60 ist dadurch vereinfacht.

Wie bereits erläutert könnten diese Federn 381 und 382 durch eine einzelne Feder ersetzt werden, die an der Saiteneinspannvorrichtung 30 eingreift und in Bezug zur Drehachse 40 (siehe dazu Figur 12) einstellbar ist.

Alternativ zur Gleitführung könnte vorgesehen werden, die Federn 381 und 382 auf einer in Bezug zur Saiteneinspannvorrichtung verstellbaren Konsole zu befestigen. Dabei kann diese Konsole gegenüber der Saiteneinspannvorrichtung verriegelt werden, sodass diese mit der Konsole gemeinsam bewegbar ist. Die Angriffspunkte der Federn befinden sich am Umfang der Konsole. Je nach Position der Konsole in Bezug zur Saiteneinspannvorrichtung sind die auf die Saiteneinspannvorrichtung wirkenden Kräfte unterschiedlich. Zu Erhöhung des Effekts kann die Konsole auch exzentrisch zur Drehachse angeordnet sein. Eine entsprechende Ausgestaltung ist in der Figur 25 gezeigt.

Die Figur 21 zeigt eine orthogonale Schnittdarstellung der Verstimmeinrichtung 1 gemäss der Figur 18. Der Schnitt erstreckt sich durch eine Einspanneinrichtung 31. Diese Darstellung ist mit der Darstellung gemäss der Figur 17 vergleichbar. Ersichtlich ist hier ebenfalls die Drehachse 40 um die die Saiteneinspannvorrichtung 30 verschwenkt werden kann. Eine Saite 10 ist über den Steg 8 geführt. Der Steg 8 weist eine Umlenkrolle 4 auf. Die Saite 10 erstreckt sich von der Umlenkrolle 4 direkt zur Einspanneinrichtung 31. Die Saite 10 ist mit ihrem Ende an der Einspanneinrichtung 31 befestigt. Diese Befestigung wird nachfolgend in Bezug auf die Figur 22 näher erläutert.

Aus der Figur 21 ist ersichtlich, dass die Einspanneinrichtung 31 zur Drehachse 40 beabstandet ist. Ein Verschwenken der Saiteneinspannvorrichtung 30 um die Drehachse 40 resultiert also in einer Verlängerung oder Verkürzung des Abstandes zwischen der Umlenkrolle 4 und der Einspanneinrichtung 31.

Zum Einstellen des Abstandes zwischen der Drehachse 40 und der Einspanneinrichtung 31 weist diese eine Stellschraube 34 auf. Die Stellschraube 34 ist an einem Sockel 36 befestigt der wiederum mit einem Klemmelement 37, das vorliegend als Schraube ausgebildet ist, an der Saiteneinspannvorrichtung 30 befestigt ist.

An der Saiteneinspannvorrichtung 30 ist ein Langloch 33 vorgesehen, welches sich beidseits über die Drehachse 40 erstreckt. Die Saite 10 ist durch dieses Langloch 33 geführt.

Die Feineinstellung der Position des Einspannelements 31 in Bezug zur Drehachse 40 kann über die Stellschraube 34 erfolgen. Die Grobeinstellung kann über das Verschieben des Sockels 36 entlang des Langlochs 33 erfolgen.

Die Figur 22 zeigt eine perspektivische Detailansicht mehrerer Einspanneinrichtungen 31 wobei diese Darstellung eine Schnittansicht durch eine der Einspanneinrichtungen 31 aufweist.

Die Einspanneinrichtung 31 ist als im wesentlichen L-förmiges Element ausgebildet. Dieses Profil weist mittig eine Ausnehmung oder zentrale Öffnung auf mit beidseitig daran anliegenden Nuten die eine sattelförmige Aufnahme bilden, die als Schnappverbindung für entsprechende Steckachsen 81 ausgebildet sind, die durch Öffnungen der Ösen von Saitenenden 11 gestossen werden können. Die L-förmigen Elemente sind in Führungsnuten 35 verschiebbar gelagert.

Die L-förmigen Elemente sind mit Stellschrauben 34 an einem Sockel 36 befestigt. Der Sockel 36 ist wiederum mit einem Klemmelement 37, das vorliegend als Schraube ausgebildet ist, an der Saiteneinspannvorrichtung 30 befestigt. Durch Lösen des Klemmelementes 37 kann die gesamte Anordnung einfach entlang des Langlochs 33 verschoben werden. Dies ermöglicht die schnelle Grobeinstellung. Zur Feineinstellung kann mit der Stellschraube 34 das L-förmige Element ebenfalls noch präzise entlang des Langlochs 33 verschoben werden.

Die Einspanneinrichtung 31 und die zugehörigen Elemente gemäss der Figur 22 sind auch mit der Ausführungsform der Verstimmeinrichtung 1 gemäss den Figuren 11 bis 17 kompatibel.

Die Figur 23 zeigt eine orthogonale Schnittdarstellung einer Verstimmeinrichtung 1 gemäss der Figur 18, wobei diese Verstimmeinrichtung einen Feintuner 75 aufweist. Der Schnitt erstreckt sich durch eine Rolle 76 des Feintuners 75. Diese Darstellung ist mit der Darstellung gemäss der Figur 17 vergleichbar.

Eine Saite 10 ist über den Steg 8 geführt. Der Steg 8 weist eine Umlenkrolle 4 auf. Die Saite 10 erstreckt sich von der Umlenkrolle 4 hin zur Rolle 76 des Feintuners und von dort zur Einspanneinrichtung 31. Die Saite 10 ist mit ihrem Ende an der Einspanneinrichtung 31 befestigt. Durch ein Verstellen der hier nicht näher bezeichneten Rändelschraube kann die Spannung der Saite 10, also der Eingangswinkel der Saite relativ zum Ausgangswinkel der Saite 10, bezogen auf die Rolle 76 des Feintuners 75, verstellt werden.

Der Feintuner 75 ist vorliegend derart ausgebildet, dass sich die Rolle 76 in einer Gleitführung bewegt und durch Drehen der Rändelschraube entlang des Gewindes der Rändelschraube axial bewegt wird. Dazu kann der Kopf der Rändelschraube derart mit dem Steg 8 in Verbindung sein, dass dieser am Steg 8 anliegt und eine Mutter am Ende der Rändelschraube deren Bewegung begrenzt. Alternativ kann die Rolle 76 an der Rändelschraube unverstellbar befestigt sein und die Verstellung durch ein Hineindrehen oder Herausdrehen der Rändelschraube aus einem entsprechenden Gewinde am Steg 8 bewerkstelligt werden. Durch unterschiedliche Höhen der jeweiligen Rändelschraube kann auf eine vorhandene oder nicht vorhandene Beeinflussung der Saiten, also auf ein entsprechendes Finetuning, geschlossen werden.

Der Feintuner 75 ist hier ein integraler Bestandteil des Stegs 8.

Es könnte vorgesehen werden, zwischen der Rolle 76 des Feintuners 75 und der Einspannvorrichtung 31 eine weitere Rolle vorzusehen, sodass eine Verstellung des Feintuners für die Funktion der Verstimmeinrichtung ohne Einfluss bleibt. Der Fixpunkt der Umlenkrolle 4 bezüglich der Verstimmeinrichtung würde hierbei hinter den Feintuner verlegt.

Die Anordnung und Ausführung des Befestigungshebels 60 der Verstimmeinrichtung 1 gemäss den Figuren 18 bis 22 entspricht jener, wie sie zu den Verstimmeinrichtungen 1 gemäss den Figuren 3 bis 17 beschrieben wurde und ist insbesondere mit den darin beschriebenen Betätigungshebeln 60 kompatibel.

Die Verstimmeinrichtungen 1 gemäss den Figuren 11 bis 22 können ebenfalls mit Umlenkeinrichtungen 90, wie sie zu den Figuren 3 bis 10 beschrieben wurden, kombiniert werden.

Die Figur 24 zeigt eine geschnittene Darstellung einer Detailansicht der Verstimmeinrichtung 1 gemäss der Figur 4. Die Schnittansicht erstreckt sich durch das Spannelement 28. Das Spannelement ist zweiteilig aufgebaut und weist einen fixes Element 282 und ein bewegliches Element 283 auf. Zwischen diesen ist Keil 284 angeordnet, der in Kontakt mit einer geneigten Fläche des beweglichen Elements 283 ist. Mit einem Gewinde der Stellschraube 27 kann dieser Keil 284 entlang der geneigten Fläche bewegt werden. Durch das Verschieben des Keils 284 kann ein Winkel zwischen dem fixen Element 282 und dem beweglichen Element 283 vergrössert oder verkleinert werden. Am beweglichen Element 283 ist das hier nicht gezeigte Vorspannelement 21 befestigt (siehe z.B. Figur 2A), welches das Spannelement 28 gesamthaft in Richtung des Anschlags 50 zieht. Es ist ersichtlich, dass ein Abstand zwischen dem Anschlag 50 und dem beweglichen Element 283 durch das Verstellen des Keils 284 vergrössert oder verkleinert wird. Entsprechend wird eine Spannung in dem Vorspannelement 21 vergrössert oder verkleinert, wenn das fixe Element, wie hier gezeigt, in Kontakt mit dem Anschlag 50 ist. Ist jedoch das bewegliche Element 283 in Kontakt mit dem Anschlag 50, so kann die Gesamtspannung aller Saiten verstellt werden. Das Spannelement 28 ist vorliegend ein integraler Bestandteil des Begrenzungselements 20 (siehe z.B. Figur 5).

Die Figur 25 zeigt eine Detailansicht einer alternativen Ausführungsform einer Verstimmeinrichtung gemäss der Figur 20. Gezeigt ist eine Konsole zum einfachen Verstellen einer Federspannung. Es kann sich hierbei um eine alternative Ausführungsform der Vorspanneinrichtung 38 gemäss der Figur 20 handeln. Die Konsole kann dabei als eine zweiteilige Rastscheibe 55 ausgebildet sein. Dabei ist eine Hälfte 552 der Rastscheibe 55 in starrer Verbindung mit der Saiteneinspannvorrichtung 30 und die zweite Hälfte 551 der Rastscheibe 55 kann entsprechende Befestigungselemente 554 und 555 als Angriffspunkte der Federn 381 und 382 aufweisen. Die beiden Teile 554 und 555 der Rastscheibe können über eine vorgespannte Feder 553 aufeinandergepresst werden, sodass sich diese erst ab einer gewissen Kraft zueinander verdrehen können. Die Vorspannung dieser Feder 553 kann über die Mutter 556 eingestellt werden. Der Teil 551 der Rastscheibe mit den Angriffspunkten 554 und 555 kann entsprechend beispielsweise mit einem Hebelwerkzeug verstellt werden, sodass sich die Federkraft der Federn 381 und 382 auf die Saiteneinspannvorrichtung 1 verändert.

Es versteht sich, dass die Vorrichtung gemäss der Figur 25 mit sämtlichen Ausführungsformen kompatibel ist und insbesondere bei sämtlichen Federn und/oder Vorspannelementen eingesetzt werden kann. Dabei sind nicht zwingend zwei Angriffspunkte notwendig, die Konsole gemäss der Figur 25 kann auch lediglich auf eine Feder oder auf ein Vorspannelement wirken.

Die Figur 26 zeigt eine Schnittansicht durch einen Steg 8 einer Verstimmeinrichtung. Der Steg 1 weist pro Saite 10 eine entlang der Saite 10 verstellbare Umlenkrolle 4 auf. Zum Verstellen der Umlenkrolle 4 ist eine Stellschraube 85 vorgesehen. Diese Stellschraube 85 greift in eine Gewindebohrung 89 an einem Halter 87 ein, in welchem die Umlenkrolle 4 gelagert ist. Der Halter 87 weist zwei Madenschrauben 88 auf um die Höhe der Umlenkrolle 4 in Bezug zum Körper des Saiteninstruments einzustellen. Die Stellschraube 85 ist im Wesentlichen in Richtung der Saite 10 ausgerichtet und auf Druck beansprucht, wirkt also entgegen der Saitenspannung und erfährt eine Druckbelastung. Um die Stellschraube 85 sicher zu halten ist im Steg eine sphärische Aufnahme vorgesehen und die Stellschraube 85 weist einen dazu passenden kugelförmigen Kopf 86 auf. Die Stellschraube 85 ist somit sphärisch gelagert. Dazu ist vorgesehen, dass der Steg (8) in diesem Bereich zweiteilig aufgebaut ist und die sphärische Aufnahme jeweils hälftig in den entsprechenden Teilen ausgebildet ist. Dies ermöglicht es, den kugelförmigen Kopf in diese zwei Hälften einzulegen und diese im Anschluss zu verschrauben, sodass die Stellschraube 85 sicher gehalten ist.

Diese Ausbildung des Stegs ermöglicht es, zwischen dem Steg 8 und den weitern Elementen der Verstimmeinrichtung einen zusätzlichen Platz zu schaffen, beispielsweise für die Bewegung der Saiteneinspannvorrichtung und/oder des Begrenzungselementes.

Es versteht sich, dass dieser Steg 8 mit sämtlichen Ausführungsformen aller offenbarten Verstimmeinrichtungen 1 kombiniert werden kann.

Die Figur 27 zeigt eine Einspanneinrichtung 31 als eine Alternative der Einspanneinrichtung 31 aus der Figur 22.

Zum Einstellen des Abstandes zwischen der Drehachse 40 und der Einspanneinrichtung 31 weist diese eine Stellschraube 34 auf. Diese Stellschraube 34 ist an zwei von der Saiteneinspannvorrichtung 30 vorstehenden Nocken angeordnet, sodass die Stellschraube 34 um ihre Längsachse drehbar ist jedoch in ihrer axialen Lage fixiert ist.

An der Saiteneinspannvorrichtung 30 ist ein Langloch 33 vorgesehen, welches sich beidseits über die Drehachse 40 erstreckt. Die Saite 10 ist durch dieses Langloch 33 geführt.

Die Einstellung der Position des Einspannelements 31 in Bezug zur Drehachse 40 kann über die Stellschraube 34 erfolgen.

Die Einspanneinrichtung 31 ist im wesentlichen als U-förmiges Profil ausgebildet, wobei dieses in seinen Flanken mehrere Ausnehmungen aufweist die sattelförmige Aufnahmen bilden, die als Schnappverbindung für entsprechende Steckachsen 81 ausgebildet sind, die durch Öffnungen der Ösen von Saitenenden 11 gestossen werden können.

Seitlich an dieses U-förmige Profil ist ein Innengewinde angeordnet, welches mit der Stellschraube 34 zusammenwirkt. Durch Drehen der Stellschraube 34 kann also das U-förmige Profil und damit eine Öse einer Saite, die mit einer Steckachse 81 in der sattelförmigen Aufnahme gehalten ist, entlang des Langlochs 33 verschoben werden und so ein Abstand zur Drehachse 40 eingestellt werden.

Die Figur 28 zeigt eine geschnitten dargestellte perspektivische Ansicht eines alternativen Stegs 8 einer Verstimmeinrichtung, im Wesentlichen analog zu der Figur 26, jedoch spiegelverkehrt. Der Steg 1 weist pro Saite (hier nicht dargestellt) eine entlang der Saite verstellbare Umlenkrolle 4 auf. Zum Verstellen der Umlenkrolle 4 ist vorgesehen, diese in einer entsprechenden Führung des Stegs 8 verschieblich zu lagern. Dazu ist die Umlenkrolle 4 in einem Halter 87 gelagert. Der Halter 87 weist vier verstellbare Elemente auf, die vorliegend als Madenschrauben 88 ausgebildet sind, um die Höhe der Umlenkrolle 4 in Bezug zum Körper des Saiteninstruments einzustellen. Zum Fixieren des Halters ist eine Schraube 85' vorgesehen, die von unten durch den Steg 8 greift und in eine entsprechende Gewindebohrung am Halter 87 eingreift.

Die Einspanneinrichtung 31 und die zugehörigen Elemente gemäss der Figur 22 sind auch mit der Ausführungsform der Verstimmeinrichtung 1 gemäss den Figuren 11 bis 21 kompatibel.

In alternativen Ausführungsformen könnten anstelle von Zugfedern, wie sie in den Figuren gezeigt sind, auch Druckfedern verwendet werden. Zugfedern und auch Druckfedern können als Schraubenfedern ausgebildet sein. Für Druckfedern können auch Wellenfedern oder Tellerfedern verwendet werden. Alternativ bieten sich auch Schenkelfedern, Drehfedern oder Spiralfedern an, gegebenenfalls einfache Blattfedern, die beispielsweise einseitig an der Saiteneinspannvorrichtung oder an dem Begrenzungselement eingespannt sind und auf einem entsprechenden Widerlager aufliegen.

## Patentansprüche

1. Verstimmeinrichtung (1) für ein Saiteninstrument (5), umfassend ein Begrenzungselement (20) und eine Saiteneinspannvorrichtung (30), wobei das Begrenzungselement (20) und die Saiteneinspannvorrichtung (30) unabhängig voneinander schwenkbar gelagert sind, insbesondere auf einer gemeinsamen Drehachse (40), **dadurch gekennzeichnet, dass** die Verstimmeinrichtung (1) einen Anschlag (50) zum Begrenzen einer Schwenkbewegung des Begrenzungselementes (20) aufweist.

2. Verstimmeinrichtung (1) nach Anspruch 1, **dadurch gekennzeichnet, dass** das Begrenzungselement (20) mit einem Vorspannelement (21), insbesondere einer Feder, in Kontakt mit dem Anschlag (50) gehalten ist.

3. Verstimmeinrichtung (1) nach Anspruch 1 oder 2, **dadurch gekennzeichnet, dass** am Begrenzungselement (20) ein Spannelement (28) zum Einstellen des Vorspannelements (21) oder einer Saitenspannung angeordnet ist.

4. Verstimmeinrichtung (1) nach Anspruch 3, **dadurch gekennzeichnet, dass** das Spannelement (28) ein fixes Element (282) und ein bewegliches Element (283) aufweist, wobei diese zueinander mit einem verstellbaren Keil (284) beabstandet sind.

5. Verstimmeinrichtung (1) nach einem der Ansprüche 1 bis 4, **dadurch gekennzeichnet, dass** die Saiteneinspannvorrichtung (30) zumindest eine Einspanneinrichtung (31) zum Befestigen einer Saite (10) aufweist, insbesondere in einem zur Drehachse (40) variablen Abstand.

6. Verstimmeinrichtung (1) nach Anspruch 5, **dadurch gekennzeichnet, dass** die Saiteneinspannvorrichtung (30) zumindest ein Langloch (33) aufweist, wobei sich dieses Langloch (33) insbesondere über die Drehachse (40) und beidseitig dazu erstreckt, und die Einspanneinrichtung (31) zur Aufnahme eines Saitenendes (11) einen sattelförmigen Sitz aufweist der entlang des Langlochs (33) verschiebbar angeordnet ist.

7. Verstimmeinrichtung (1) nach Anspruch 6, **dadurch gekennzeichnet, dass** in den sattelförmigen Sitz eine zugehörige Steckachse (81) einlegbar ist, wobei diese gemeinsam mit dem sattelförmigen Sitz eine Schnappverbindung bildet.

8. Verstimmeinrichtung (1) nach Anspruch 6 oder 7, **dadurch gekennzeichnet, dass** der sattelförmige Sitz entlang des Langlochs (33) mit einer Stellschraube (34) verschiebbar ist.

9. Verstimmeinrichtung (1) nach einem der Ansprüche 1 bis 8, **dadurch gekennzeichnet, dass** das Begrenzungselement (20) zumindest eine Umlenkeinrichtung (90) zum Umlenken einer Saite (10) aufweist, insbesondere in einem zur Drehachse (40) variablen Abstand.

10. Verstimmeinrichtung (1) nach Anspruch 9, **dadurch gekennzeichnet, dass** die Umlenkeinrichtung (90) ein Langloch (91) aufweist, wobei sich dieses Langloch (91) insbesondere über die Drehachse (40) und beidseitig dazu erstreckt, und die Umlenkeinrichtung (31) eine Umlenkrolle (92) aufweist die entlang des Langlochs (91) verschiebbar angeordnet ist, wobei insbesondere die Umlenkrolle (92) entlang des Langlochs (91) mit einer Stellschraube (93) verschiebbar ist.

11. Verstimmeinrichtung nach (1) einem der Ansprüche 1 bis 10, **dadurch gekennzeichnet, dass** diese einen Steg (8) zur Auflage der Saiten (10) aufweist.

12. Verstimmeinrichtung (1) nach Anspruch 11, **dadurch gekennzeichnet, dass** der Steg (1) pro Saite (10) eine entlang der Saite (10) verstellbare Umlenkrolle (4) aufweist, wobei die Umlenkrolle (4) an einem Halter (87) angeordnet ist.

13. Verstimmeinrichtung (1) nach Anspruch 12, **dadurch gekennzeichnet, dass** zum Verstellen der Umlenkrolle (4) je eine entgegen der Saitenspannung wirkende Stellschraube (85) vorgesehen ist, wobei die Stellschraube (85) vorzugsweise einen kugelförmigen Kopf (86) aufweist, der im Steg (8) sphärisch gelagert ist.

14. Verstimmeinrichtung (1) nach einem der Ansprüche 1 bis 13, **dadurch gekennzeichnet, dass** die Verstimmeinrichtung pro Saite (10) eine Umlenkrolle (71) aufweist, wobei diese insbesondere als eine verstellbare Rolle (76) zum Einstellen der Saitenspannung ausgebildet ist.

15. Saiteninstrument (5), insbesondere Gitarre, umfassend eine Verstimmeinrichtung nach einem der Ansprüche 1 bis 14.

## Claims

1. A tuning device (1) for a string instrument (5), comprising a limiting element (20) and a string clamping device (30), wherein the limiting element (20) and the string clamping device (30) are pivotally mounted independently of one another, particularly on a common axis of rotation (40), and wherein that the tuning device (1) has a stop (50) for limiting the pivoting movement of the limiting element (20).

2. The tuning device (1) according to claim 1, wherein the limiting element (20) is held in contact with the stop (50) with a biasing element (21), in particular a spring.

3. The tuning device (1) according to claim 1 or 2, wherein a tensioning element (28) for adjusting the biasing element (21) or a string tension is arranged on the limiting element (20).

4. The tuning device (1) according to claim 3, wherein the tensioning element (28) has a fixed element (282) and a movable element (283) which are spaced apart from one another by an adjustable wedge (284).

5. The tuning device (1) according to any one of claims 1 to 4, wherein the string clamping device (30) has at least one tensioning device (31) for fastening a string (10), particularly at a variable distance from the axis of rotation (40).

6. The tuning device (1) according to claim 5, wherein the string clamping device (30) has at least one elongated hole (33), this elongated hole (33) extending, in particular, over the axis of rotation (40) and on both sides thereof, and the clamping device (31) for receiving a string end (11) has a saddle-shaped seat that is arranged displaceably along the elongated hole (33).

7. The tuning device (1) according to claim 6, wherein an associated plug-in axle (81) can be inserted into the saddle-shaped seat, which forms a snap connection with the saddle-shaped seat.

8. The tuning device (1) according to claim 6 or 7, wherein the saddle-shaped seat is displaceable along the slotted hole (33) with an adjusting screw (34).

9. The tuning device (1) according to any one of claims 1 to 8, wherein the limiting element (20) has at least one deflection device (90) for deflecting a string (10), particularly at a variable distance from the axis of rotation (40).

10. The tuning device (1) according to claim 9, wherein the deflection device (90) has an elongated hole (91), the elongated hole (91) extending, in particular, over the axis of rotation (40) and on both sides thereof, and the deflection device (31) has a deflection roller (92) that is arranged displaceable along the elongated hole (91), wherein in particular the deflection pulley (92) is displaceable along the elongated hole (91) with an adjusting screw (93).

11. The tuning device according to any one of claims 1 to 4, further comprising a bridge (8) for supporting the strings (10).

12. The tuning device (1) according to claim 11, wherein the bridge (1) has one deflection pulley (4) per string (10) that can be adjusted along the string (10), the deflection pulley (4) being arranged on a holder (87).

13. The tuning device (1) according to claim 12, wherein an adjusting screw (85) acting against the string tension, is provided for adjusting the return pulley (4), wherein the adjusting screw (85) preferably has a spherical head (86), which is spherically mounted in the bridge (8).

14. The tuning device (1) according to any one of claims 1 to 133, wherein the tuning device has one deflection pulley (71) per string (10), which is designed, in particular, as an adjustable pulley (76) for adjusting the string tension.

15. A string instrument (5), particularly a guitar, comprising a tuning device according to any one of claims 1 to 14.

## Revendications

1. Dispositif de désaccord (1) pour un instrument à cordes (5), comprenant un élément de limitation (20) et un dispositif de serrage de cordes (30), dans lequel l'élément de limitation (20) et le dispositif de serrage de cordes (30) sont montés de manière à pouvoir pivoter indépendamment l'un de l'autre, en particulier sur un axe de rotation commun (40), **caractérisé en ce que** le dispositif de désaccord (1) présente une butée (50) pour limiter un mouvement de pivotement de l'élément de limitation (20).

2. Dispositif de désaccord (1) selon la revendication 1, **caractérisé en ce que** l'élément de limitation (20) est maintenu en contact avec la butée (50) par un élément de précontrainte (21), en particulier un ressort.

3. Dispositif de désaccord (1) selon la revendication 1 ou 2, **caractérisé en ce qu'**un élément tendeur (28) est disposé sur l'élément de limitation (20) pour régler l'élément de précontrainte (21) ou une tension de corde.

4. Dispositif de désaccord (1) selon la revendication 3, **caractérisé en ce que** l'élément tendeur (28) présente un élément fixe (282) et un élément mobile (283), dans lequel ceux-ci sont espacés l'un de l'autre par une cale ajustable (284).

5. Dispositif de désaccord (1) selon l'une quelconque des revendications 1 à 4, **caractérisé en ce que** le dispositif de serrage de cordes (30) présente au moins un dispositif de serrage (31) pour fixer une corde (10), en particulier à une distance variable par rapport à l'axe de rotation (40).

6. Dispositif de désaccord (1) selon la revendication 5, **caractérisé en ce que** le dispositif de serrage de cordes (30) présente au moins un trou oblong (33), dans lequel ledit trou oblong (33) s'étend en particulier sur l'axe de rotation (40) et des deux côtés par rapport à celui-ci, et le dispositif de serrage (31) présente pour recevoir une extrémité de corde (11) un siège en forme de selle qui est disposé de manière à pouvoir coulisser le long du trou oblong (33).

7. Dispositif de désaccord (1) selon la revendication 6, **caractérisé en ce qu'**un axe enfichable (81) associé peut être placé dans le siège en forme de selle, dans lequel ledit axe enfichable forme une liaison à encliquetage avec le siège en forme de selle.

8. Dispositif de désaccord (1) selon la revendication 6 ou 7, **caractérisé en ce que** le siège en forme de selle peut être coulissé le long du trou oblong (33) à l'aide d'une vis de réglage (34).

9. Dispositif de désaccord (1) selon l'une quelconque des revendications 1 à 8, **caractérisé en ce que** l'élément de limitation (20) présente au moins un dispositif de renvoi (90) pour le renvoi d'une corde (10), en particulier à une distance variable par rapport à l'axe de rotation (40).

10. Dispositif de désaccord (1) selon la revendication 9, **caractérisé en ce que** le dispositif de renvoi (90) présente un trou oblong (91), dans lequel ledit trou oblong (91) s'étend en particulier sur l'axe de rotation (40) et des deux côtés par rapport à celui-ci, et le dispositif de renvoi (31) présente un galet de renvoi (92) qui est disposé de manière à pouvoir coulisser le long du trou oblong (91), dans lequel en particulier le galet de renvoi (92) peut être coulissé le long du trou oblong (91) avec une vis de réglage (93).

11. Dispositif de désaccord (1) selon l'une quelconque des revendications 1 à 10, **caractérisé en ce que** celui-ci présente un chevalet (8) pour le support des cordes (10).

12. Dispositif de désaccord (1) selon la revendication 11, **caractérisé en ce que** le chevalet (1) présente par corde (10) un galet de renvoi (4) ajustable le long de la corde (10), dans lequel le galet de renvoi (4) est disposé sur un support (87).

13. Dispositif de désaccord (1) selon la revendication 12, **caractérisé en ce qu'**une vis de réglage (85) agissant respectivement contre la tension de corde est prévue pour ajuster le galet de renvoi (4), dans lequel la vis de réglage (85) présente de préférence une tête sphérique (86) qui est logée de manière sphérique dans le chevalet (8).

14. Dispositif de désaccord (1) selon l'une quelconque des revendications 1 à 13, **caractérisé en ce que** le dispositif de désaccord présente par corde (10) un galet de renvoi (71), dans lequel celui-ci est réalisé en particulier en tant que galet ajustable (76) pour régler la tension de corde.

15. Instrument à cordes (5), en particulier une guitare, comprenant un dispositif de désaccord selon l'une quelconque des revendications 1 à 14.
